# EUROPÄISCHE PATENTSCHRIFT

(11) **EP 1 226 633 B1**
(45) Veröffentlichungstag und Bekanntmachung des Hinweises auf die Patenterteilung: **07.05.2003**
(21) Anmeldenummer: 00987017.1
(22) Anmeldetag: 20.10.2000
(51) Int. Cl.: H01R 43/048

(54) **Crimphubwerkzeugvorrichtung, welche in einer Crimpwerkzeugpresse einsetzbar ist**
An alternating stroke crimp pressing tool which is insertable into a crimp press
Dispositif de sertissage à mouvement alternatif à insérer dans une presse de sertissage

(30) Priorität: 05.11.1999 DE 29919482 U
(43) Veröffentlichungstag der Anmeldung: 31.07.2002
(73) Patentinhaber: Grote & Hartmann GmbH & Co. KG, D-42369 Wuppertal (DE)
(72) Erfinder: KEIL, Uwe, 42857 Remscheid (DE); BETHKE, Christian, 45657 Recklinghausen (DE)
(74) Vertreter: Patentanwälte Dr. Solf & Zapf
(86) Internationale Anmeldenummer: DE0003740
(87) Internationale Veröffentlichungsnummer: WO01033674

(56) Entgegenhaltungen:
- EP-A- 0 597 248
- FR-A- 2 553 683

## Beschreibung

Die Erfindung betrifft eine Crimphubwerkzeugvorrichtung, nach dem Oberbegriff des Anspruchs 1.

Ein gattungsgemäßes Hubwerkzeug weist einen in einer Hubrichtung linear bewegbaren Werkzeugkopf auf, welcher mit einem Pressenstößel einer Crimpwerkzeugpresse verbindbar ist. Am Werkzeugkopf sind die für die Herstellung eines Crimps notwendigen Oberwerkzeuge einstellbar befestigt, welche mit entsprechenden Gegen- bzw. Unterwerkzeugen zusammenwirken, welche an einer Hubwerkzeugbasisplatte befestigt sind. Außerdem weisen derartige Crimpwerkzeugvorrichtungen eine Zuführvorrichtung für die an einem Schrottstreifen gurtartig aufgereihten Crimpkontaktelemente zur Zuführung in das Crimpwerkzeug auf, wobei die Zuführvorrichtung beispielsweise mittels eines Getriebes, welches die Hubbewegung des Werkzeugkopfes in eine linear oszillierende Förderbewegung eines Förderfingers der Zuführeinrichtung umsetzt, angetrieben ist. Bei derartigen Crimpwerkzeugvorrichtungen sind die einzelnen Crimpstempel des Oberwerkzeugs im Werkzeugkopf justiert befestigt. Ebenso sind die zu den Crimpstempeln korrespondierenden Unterstempel des Unterwerkzeugs auf der Basisplatte der Crimpwerkzeugvorrichtung justiert befestigt, so daß eine definierte, eng tolerierte Lage der Oberwerkzeuge bezüglich der Unterwerkzeuge gewährleistet ist. Derartige Vorrichtungen haben sich bewährt.

Nach einer gewissen Betriebsdauer ist es jedoch notwendig, z. B. beim Überschreiten der Verschleißgrenze sowohl die Oberwerkzeuge als auch die Unterwerkzeuge zu tauschen und gegen neue zu ersetzen. Hierzu muß der Werkzeugkopf für die Entnahme der Oberwerkzeugstempel weitgehend zerlegt werden, die alten Stempel ausgebaut werden, wobei deren Justage verloren geht. Anschließend sind die Austauschstempel einzusetzen und neu zu justieren.

Für das Unterwerkzeug ist die Arbeit sinngemäß ebenso durchzuführen, wobei ein großer Teil des Arbeitszeitaufwandes auf die Justagearbeiten nach dem Wechseln der Werkzeuge entfällt. Insbesondere bei häufigem Wechsel der zu verarbeitenden Crimpkontaktelemente, bei dem jeweils ein an die Crimpkontaktelementgröße angepaßter Werkzeugober- bzw. -untersatz an der Crimpwerkzeugvorrichtung montiert werden muß, stellt der Werkzeugwechsel einen erheblichen Arbeitsaufwand und damit einen Großteil der notwendigen Rüst- bzw. Umrüstzeiten dar.

Aufgabe der Erfindung ist es, eine Hubwerkzeugvorrichtung, insbesondere eine Crimpwerkzeugvorrichtung anzugeben, bei der die Ober- und Unterwerkzeuge einfach und schnell austauschbar sind, wobei der Umrüstvorgang insbesondere ohne den Einsatz von Werkzeugen erfolgen soll. Weiterhin soll der Werkzeugwechsel mittels einem geringen Kraftaufwand durchführbar sein und eine exakte, insbesondere spielfreie Positionierung der Ober- bzw. Unterwerkzeuge in der Hubwerkzeugvorrichtung gewährleistet sein.

Diese Aufgabe wird mit einer Hubwerkzeugvorrichtung mit den Merkmalen des Anspruchs 1 gelöst. Vorteilhafte Ausgestaltungsformen sind in den Unteransprüchen angegeben.

Bei einer erfindungsgemäßen Hubwerkzeugvorrichtung ist sowohl deren Oberwerkzeugsatz als auch der Unterwerkzeugsatz, insbesondere vorjustiert, zu jeweils einem Oberwerkzeugmodul und einem korrespondierenden Unterwerkzeugmodul nach Art einer Einsetzkassette ausgebildet, wobei am Werkzeugkopf bzw. an einer Hubwerkzeugbasisplatte Aufnahmeeinrichtungen für die Aufnahme der Ober- bzw. Unterwerkzeugmodule vorgesehen sind.

Gemäß einer besonderen Ausführungsform ist das Oberwerkzeugmodul nach Art eines linearen Bajonettverschlusses verrastend im Werkzeugkopf befestigbar und das Unterwerkzeugmodul nach Art einer Einschubkassette versehen mit einer Rastklinke in eine entsprechende Einschubausnehmung in der Basisplatte der Hubwerkzeugvorrichtung einsetzbar, wobei die Rasteinrichtung mit einer Gegenrasteinrichtung an der Hubwerkzeugvorrichtung zusammenwirkt, so daß das Unterwerkzeugmodul ortsfest bezüglich der Hubwerkzeugvorrichtung festlegbar ist.

Bei der erfindungsgemäßen Hubwerkzeugvorrichtung ist es von Vorteil, daß die korrespondierenden Ober- bzw. Unterwerkzeugmodule bereits in einer fertig konfektionierten Ober- bzw. Unterwerkzeugstempelanordnung modulartig vorbereitet werden können, so daß jeweils ein kompletter Crimpwerkzeugsatz aus einem Oberwerkzeugmodul und einem korrespondierenden Unterwerkzeugmodul vorbereitet werden kann, welcher im Falle eines Werkzeugtausches lediglich durch einfaches Entrasten der sich in der Hubwerkzeugvorrichtung befindenden Module und Einsetzen der Austauschmodule wechseln läßt. Durch die Ausbildung der Aufnahmeeinrichtung für das Oberwerkzeugmodul als linearen Bajonettverschluß mit einer manuell bedienbaren Federrastplatte kann der Tausch des Oberwerkzeugmoduls ohne Werkzeug erfolgen. Der Austausch des Unterwerkzeugmoduls erfolgt durch Entrasten der Rastklinke und Einsetzen des Austauschunterwerkzeugmoduls bis zum Einrasten der Rasteinrichtung. Auch in diesem Fall ist ein werkzeugfreier Austausch des Unterwerkzeugmoduls gewährleistet.

Im folgenden wird anhand der Zeichnung die Erfindung beispielhaft näher erläutert. Es zeigen:
- Fig. 1: eine perspektivische Ansicht auf eine erfindungsgemäße Hubwerkzeugvorrichtung mit je einem Ober- und Unterwerkzeugmodul in eingebauter und ausgebauter Lage;
- Fig. 2: eine perspektivische Explosionsdarstellung des Oberwerkzeugmoduls;
- Fig. 3: eine perspektivische Darstellung des Oberwerkzeugmoduls in vormontiertem Zustand;
- Fig. 4: eine perspektivische Explosionsdarstellung eines Werkzeugkopfes der Hubwerkzeugvorrichtung gemäß Fig. 1;
- Fig. 5: den Werkzeugkopf gemäß Fig. 4 in einer perspektivischen Ansicht;
- Fig. 6: eine perspektivische Ansicht auf die Basisplatte mit eingesetztem Unterwerkzeugmodul und einem Vorrichtungsgestell der Hubwerkzeugvorrichtung;
- Fig. 7: eine perspektivische Ansicht auf das Unterwerkzeugmodul gemäß Fig. 1;
- Fig. 8: eine Frontansicht auf den Werkzeugkopf gemäß Fig. 5 in einem teilmontierten Zustand mit einem Betätigungshebel in einer horizontalen Schwenkposition;
- Fig. 9: eine Vorderansicht auf den Werkzeugkopf gemäß Fig. 8 mit dem Betätigungshebel in seiner unteren Grenzschwenklage;
- Fig. 10: eine Frontansicht auf den Werkzeugkopf gemäß Fig. 8 und/oder 9 mit teilmontierter Justiereinrichtung zur Einstellung des vertikal oberen Anschlages von Oberwerkzeugen;
- Fig. 11: eine teilgeschnittene Seitenansicht auf eine Rastklinke des Unterwerkzeugmoduls;
- Fig. 12: ein Unterwerkzeugmodul in teilweiser Explosionsdarstellung und
- Fig. 13: das Unterwerkzeugmodul gemäß Fig. 12 in zusammengebautem Zustand.

Eine erfindungsgemäße Hubwerkzeugvorrichtung 1 (Fig. 1) weist ein Vorrichtungsgestell 2 mit einer Basisplatte 3 und einem Trägerteil 4, einen in einer Arbeitsrichtung 5 linear hin- und herbewegbaren Werkzeugkopf 6 zur Aufnahme eines Oberwerkzeugmoduls 7 , eine Zuführeinrichtung 8 für beispielsweise an einem Trägerstreifen gurtartig aufgereihte Crimpkontaktelemente (nicht gezeigt) und ein in der Art einer Einschubkassette ausgebildetes Unterwerkzeugmodul 9 , welches in einer Montagerichtung 10 in die Hubwerkzeugvorrichtung 1 verrastend einsetzbar und nach Entriegeln herausnehmbar ist, auf. Zum oszillierenden Antrieb der Zuführeinrichtung 8 in einer Förderrichtung 11 ist ein Getriebe vorgesehen, welches die Hubbewegung des Werkzeugkopfs 6 in eine oszillierende Zuführbewegung eines Transportfingers (nicht gezeigt) der Zuführeinrichtung 8 umwandelt.

Die Arbeitsrichtung 5 , die Montagerichtung 10 und die Förderrichtung 11 sind jeweils senkrecht zueinander ausgerichtet und verlaufen parallel zu den drei Raumachsen.

Die Arbeitsrichtung 5 des Werkzeugkopfs 6 besitzt eine Huborientierung 5a und eine dazu entgegengesetzte Rückhuborientierung 5b .

Die Förderrichtung 11 besitzt eine Zuführorientierung 11a und eine dieser entgegengesetzten Rücklauforientierung 11b.

Die Montagerichtung 10 besitzt eine Einschuborientierung 10a und eine dieser entgegengesetzten Demontageorientierung 10b.

Die Basisplatte 3 (Fig. 6) ist im wesentlichen rechteckplattenförmig mit einer Längserstreckung in Richtung der Montagerichtung 10 und einer Quererstreckung in Richtung der Förderrichtung 11 ausgebildet. Die Basisplatte 3 weist benachbart zu einer Längsbegrenzungskante 15 in ihrer Oberseite eine im Querschnitt U-förmige Flachnut 16 mit einem Nutboden 17 und zwei Nutbegrenzungskanten 18 auf. Die Flachnut 16 durchdringt die Basisplatte 3 über deren gesamte Längserstreckung.

Von der der Längsbegrenzungskante 15 gegenüberliegenden Längsbegrenzungskante geht ein in der Ebene der Basisplatte 3 liegender Ausleger 19 ab, welcher sich in Förderrichtung 11 bis zu seinem freien Ende 20 erstreckt.

Das Trägerteil 4 ist wangenartig ausgebildet und erstreckt sich vertikal in Arbeitsrichtung 5 und horizontal in Förderrichtung 6 , wobei das Trägerteil 4 mit einer ersten Säule 21 auf dem freien Ende 20 des Auslegers 19 und mit einer zweiten Säule 22 auf der Oberseite der Basisplatte 3 im Anbindungsbereich des Auslegers 19 benachbart zur Nut 16 aufsitzt.

Das Trägerteil 4 erstreckt sich zwischen den beiden Säulen 21, 22 beabstandet zum Ausleger 19 , die zweite Säule 22 bis etwa fluchtend zur freien Längsbegrenzungskante 15 der Basisplatte 3 überkragend. Das Trägerteil weist eine Getriebeseite 23 und eine der Getriebeseite 23 gegenüberliegende Werkzeugseite 24 auf.

In der der Flachnut 16 der Basisplatte 3 zugewandten Stirnseite der zweiten Säule 22 ist eine im Querschnitt U-förmige, sich in Montagerichtung 10 erstreckende Führungsnut 25 eingebracht, welche die Stirnseite 26 der zweiten Säule 22 durchdringt.

Der die Basisplatte 3 überkragende Teilbereich des Trägeteils 4 weist auf der Werkzeugseite 24 eine sich in Arbeitsrichtung 5 erstreckende vertikale, im Querschnitt U-förmige Flachnut 27 mit bodenseitig erhabenen Führungsstegen 28 und gegenüber den Seitenkanten erhabenen Führungsstegen 29 auf. Benachbart zur Flachnut 27 sind von der Getriebeseite 24 her am Trägerteil 4 Nutstegplatten 30 befestigt, welche jeweils ein Stück über die Nut 27 ragen, so daß eine Formführungsnut zur formschlüssigen, in Arbeitsrichtung 5 verschieblichen, formschlüssigen Lagerung des Werkzeugkopfs 6 ausgebildet ist.

In der Führungsnut 25 sitzt entlang der Nutlängsrichtung eine festsetzbar verschiebliche Einstellplatte 31 , welche zentralmittig ein Langloch 32 aufweist, über das sie bezüglich der Nut 25 mittels einer Schraube 33 klemmend festlegbar ist. An der getriebeseitigen Stirnseite der Einstellplatte 31 ist ein plattenförmiger Ausleger 34 befestigt, welcher in seinem die Einsteliplatte 31 überkragenden Bereich eine Stellschraube 35 aufweist, welche sich an der zweiten Säule 22 des Trägerteils 4 abstützt. An der gegenüberliegenden Stirnseite der Einstellplatte 31 ist ein im wesentlichen L-förmiger Gegenrastwinkel 36 befestigt, dessen einer Schenkel 37 an der Stirnseite der Einstellplatte 31 anliegt und dessen anderer Schenkel 38 beabstandet von der Oberseite der Basisplatte 3 bis etwa zur Längsmitte der Flachnut 16 freikragend angeordnet ist.

Der Schenkel 38 ist im Querschnitt etwa quadratisch mit einer werkzeugseitigen Begrenzungskante 40 und einer getriebeseitigen Begrenzungskante 41 ausgeführt, wobei die der Flachnut 16 zugewandte Ecke der Kante 41 eine Anfasung 39 aufweist. Die Lage des Gegenrastwinkels 36 ist über die Einstellplatte 31, den Ausleger 34 und die Stellschraube 35 in der Montagerichtung 10 einstellbar und mittels der Klemmschraube 33 in dieser Lage festlegbar.

Das Oberwerkzeugmodul 7 (Fig. 2, 3) besitzt eine Stempelaufnahmeeinrichtung 45 zur Aufnahme der Oberwerkzeugstempel, z.B. eines Adercrimpstempels 46 , eines Auswerfers 47 , eines Isolationscrimpstempels 48 und eines Hammers 49 .

Die Stempelaufnahmeeinrichtung weist ein im wesentlichen U-förmiges Aufnahmeteil 50 mit einem Basissteg 51 , einem ersten Schenkelsteg 52 und einem zweiten Schenkelsteg 53 auf. Die Schenkelstege 52, 53 sind parallel beabstandet zueinander angeordnet. Am freien Ende der Schenkelstege 52, 53 weisen diese jeweils außenseitig eine L-förmige Ausnehmung 54 auf. Den ersten Schenkelsteg 52 und den zweiten Schenkelsteg 53 an deren freien Enden verbindend ist eine Verschlußplatte 55 befestigt, so daß vom Basissteg 51 , dem ersten Schenkelsteg 52 , dem zweiten Schenkelsteg 53 und der Verschlußplatte 55 ein Aufnahmeschacht 56 zur Aufnahme der Oberwerkzeugstempel 46, 47, 48, 49 gebildet ist. Der Aufnahmeschacht 56 erstreckt sich in Arbeitsrichtung 5 und ist beidseitig, das heißt ober- und unterseitig offen. Die Verschlußplatte 55 überragt mit einem Nutsteg 58 seitlich die L-förmigen Ausnehmungen 54 , so daß die Verschlußplatte 55 zusammen mit den L-förmigen Ausnehmungen 54 in den Schenkelstegen 52, 53 jeweils eine Führungsnut 57 bildet. Der die L-förmige Ausnehmung 54 überragende Nutsteg 58 weist etwa auf dessen halber Höhe eine Ausnehmung 59 auf, so daß jeweils ein oberer und ein unterer Verschlußsteg 60, 61 ausgebildet ist, deren Funktionsweise weiter unten näher erläutert ist. Die Verschlußstege 60, 61 sind in ihrer Dicke eng toleriert, so daß das Oberwerkzeugmodul - wie weiter unten beschrieben - spielfrei in eine Gegenaufnahme einsetzbar ist.

Von der Außenseite des zweiten Schenkelstegs 53 her ist etwa auf dessen halber vertikaler Höhe eine schlitzförmige horizontale Ausnehmung 62 eingebracht, welche den zweiten Schenkelsteg 53 durchdringt und sich im Basissteg 51 noch ein Stück fortsetzt. Korrespondierend zur schlitzförmigen Ausnehmung 62 ist in die Verschlußplatte 55 ebenfalls eine schlitzförmige Ausnehmung 63 eingebracht, deren Tiefe in der Verschlußplatte 55 der Tiefe der Schlitzausnehmung 62 im Basissteg 51 entspricht.

In die schlitzförmigen Ausnehmungen 62, 63 ist von der Verschlußplattenseite her ein Sperriegel 64 in einer Richtung 65 einschiebbar.

Der Sperriegel 64 ist im wesentlichen quaderförmig und stützt sich mit seiner einen Längshälfte in der Schlitzausnehmung 62 sitzend auf dem zweiten Schenkelsteg 52 ab und ragt mit seiner zweiten Längshälfte in den Aufnahmeschacht 56 hinein.

Gegen die Außenseite des zweiten Schenkelstegs 53 ist eine Abschlußplatte 66 gesetzt, welche die schlitzförmige Ausnehmung 62 schließt, so daß bei eingesetztem Sperriegel 64 dieser gegen Herausfallen gesichert ist. Die Abschlußplatte 66 weist als axialen Anschlag für den Sperriegel 64 eine Anschlaglasche 67 auf, welche in den vertieften Teil der schlitzförmigen Ausnehmung im Basissteg 51 zumindest so weit ragt, daß ein unbeabsichtigtes Durchstecken des Sperriegels 64 bzw. ein Herausfallen des Sperriegels 64 in dessen fortgeführter Steckrichtung 65 vermieden ist.

Eine Oberkante 68 des Basisstegs 51 ist bezüglich der Oberkanten der Schenkelstege 52, 53 und der Verschlußplatte 55 abgesenkt ausgeführt, so daß eine Stufe 69 ausgebildet ist.

Der Adercrimpstempel 46 ist flach rechteckplattenförmig mit einer oberen Stirnkante 72 , einer unteren Stirnkante 73 und einer ersten Längsbegrenzungskante 74 sowie einer zweiten Längsbegrenzungskante 75 ausgebildet. Die Breite des Adercrimpstempels 74 , das heißt der Abstand zwischen den Längsbegrenzungskanten 74 und 75 ist derart gewählt, daß der Adercrimpstempel 46 spielfrei in den Aufnahmeschacht 56 einsetzbar ist, wobei die Längsbegrenzungskanten 74, 75 jeweils den Innenseiten der Schenkelstege 52, 53 des Aufnahmeteils 50 gegenüberliegen. Die obere Stirnkante 72 ist ebenflächig plan. Die untere Stirnkante 73 weist quermittig bezüglich des Adercrimpstempels 46 eine Formausnehmung 76 auf, welche in bekannter Art und Weise für die Herstellung eines Adercrimps sich verjüngend und am Ausnehmungsgrund Crimpformbögen aufweisend ausgestaltet ist. Der Adercrimpstempel 46 weist etwa im oberen Drittel eine Schlitzausnehmung 77 auf, welche sich von der zweiten Längsbegrenzungskante 75 ein Stück in Richtung der Längsmittelebene des Adercrimpstempels 46 erstreckt. Die Schlitzausnehmung weist eine obere Begrenzungsfläche 78 und eine untere Begrenzungsfläche 79 auf, welche derart beabstandet voneinander angeordnet sind, daß der quaderförmige Sperriegel 64 zwischen den Begrenzungsflächen 78, 79 spielfrei oder nahezu spielfrei geführt ist.

Der Auswerfer 47 ist flach rechteckplattenförmig ausgebildet und weist eine obere Stirnkante 80 , eine untere Stirnkante 81 sowie zwei Längskanten 82, 83 auf und ist in seiner Breiterstreckung etwas schmäler als der Adercrimpstempel 46 ausgeführt. In die untere Stirnkante 81 ist etwa quermittig eine dreiecksförmige Auswerferkerbe 84 eingebracht. Im Eckbereich zwischen der oberen Stirnkante 80 und den Längskanten 82, 83 weist der Auswerfer 47 L-förmige Ausnehmungen 85 auf, so daß ein Betätigungslappen 86 ausgebildet ist. Analog zum Adercrimpstempel 46 weist der Auswerfer 47 im oberen Viertel eine von der Längskante 83 aus sich zur Längsmitte des Auswerfers hin erstreckende Ausnehmung 87 auf. Die Ausnehmung 87 ist analog zur Schlitzausnehmung 77 durch eine obere und eine untere Begrenzungskante (nicht gezeigt) begrenzt, wobei diese im Vergleich zu den oberen und unteren Begrenzungskanten 78, 79 der Schlitzausnehmung 77 im Adercrimpstempel 46 einen größeren Abstand zueinander aufweisen, so daß der Auswerfer 47 mit Spiel, insbesondere etwa 3 mm, in seiner Längsrichtung vom Riegel 64 gehalten ist.

Der Isolationscrimpstempel 48 ist analog zum Adercrimpstempel 46 flachplattenförmig mit einer oberen Stirnkante 90 , einer unteren Stirnkante 91 sowie zwei Längskanten 92, 93 ausgebildet und ist spielfrei in den Aufnahmeschacht 56 einsetzbar. Von der unteren Stirnkante 91 erstreckt sich analog zum Adercrimpstempel 46 eine Formausnehmung 94 , welche in bekannter Art und Weise zur Herstellung eines Isolationscrimps sich zunächst verjüngend und am Ausnehmungsgrund Formbögen aufweisend, ein Stück in Längsrichtung des Isolationscrimpstempels 91 erstreckt.
Ebenso weist der Isolationscrimpstempel 48 analog zum Adercrimpstempel 46 an seiner zweiten Längskante 93 eine Schlitzausnehmung 95 mit einer oberen Begrenzungskante 96 und einer unteren Begrenzungskante 97 auf, welche sich von der zweiten Längskante 93 ein Stück in Richtung der Längsmitte des Isolationscrimpstempels 48 erstreckt. Der Abstand der Begrenzungskanten 96, 97 der Schlitzausnehmung 95 ist gegenüber dem der Begrenzungskanten 78, 79 vergrößert ausgebildet, so daß der Isolationscrimpstempel 48 durch den Sperrriegel 64 im Aufnahmeschacht 56 mit einem Längsspiel festlegbar ist. Auf einer Flachseite 98 weist der Isolationscrimpstempel 48 über dessen gesamte Längserstreckung eine Flachnut 99 auf, in die der Auswerfer 47 einlegbar ist und in Längsrichtung verschieblich gehalten ist. Die Tiefe der Flachnut 99 entspricht der Materialdicke des Auswerfers 47 oder ist etwas größer.

Der Hammer 49 ist flach rechteckplattenförmig mit einer oberen Stirnkante 100 , einer unteren Stirnkante 101 sowie zwei Längskanten 102 und 103 ausgebildet und ist analog am Isolationscrimpstempel 91 spielfrei oder mit geringem Spiel in den Aufnahmeschacht 56 einsetzbar. Von der unteren Stirnkante 101 erstreckt sich mittig in Längsrichtung des Hammers eine Kerbausnehmung 104 , so daß aus der unteren Stirnkante 101 zwei Hammerstirnflächen 105 ausgebildet sind.

Etwa über die obere Hälfte einer Flachseite 106 des Hammers 49 ist der Hammer 49 eine Stufenfläche 107 bildend dünnwandiger ausgebildet. Analog zu den anderen Oberwerkzeugstempeln 46, 48 besitzt auch der Hammer in seinem oberen Viertel eine sich von der zweiten Längskante 103 in Richtung der Längsmitte des Hammers 49 erstreckende Schlitzausnehmung 108 mit einer oberen Begrenzungskante 109 und einer unteren Begrenzungskante 110. Die Begrenzungskanten 109, 110 weisen zueinander einen Abstand auf, der etwa dem Abstand zwischen den Begrenzungskanten 96, 97 entspricht, in jedem Fall aber größer ist als der Abstand zwischen den Begrenzungskanten 78, 79 der Schlitzausnehmung 77 des Adercrimpstempels 46.

Gemäß einer weiteren Ausführungsform (siehe Fig. 1) kann die Ausnehmung in der unteren Stirnkante 101 auch als L- oder J-förmige Ausnehmung ausgebildet sein, so daß lediglich eine Hammerstirnfläche 105 ausgebildet ist.

Der Adercrimpstempel 46 , der Auswerfer 47 , der Isolationscrimpstempel 48 und der Hammer 49 bilden das Oberwerkzeugpaket 115, welches wie folgt im Aufnahmeschacht 56 der Stempelaufnahmeeinrichtung angeordnet ist.

Der Adercrimpstempel 46 sitzt mit einer Flachseite angrenzend zur Verschlußplatte 55 auf deren dem Aufnahmeschacht 56 zugewandten Innenseite. Auf der freien Flachseite des Adercrimpstempels 46 liegt der Auswerfer 47 mit einer Flachseite auf. Darauf folgend ist der Isolationscrimpstempel 48 gegen den Auswerfer 47 derart gesetzt, daß dieser in der Flachnut 99 des Isolationscrimpstempels 48 längs verschieblich aufgenommen ist. Gegen die freie Flachseite des Isolationscrimpstempels 48 ist der Hammer mit seiner nicht abgestuften Flachseite gesetzt. Im Oberwerkzeugsatz 115 sind die Einzelwerkzeuge 46, 47, 48, 49 derart ausgerichtet, daß deren Formausnehmung 76 , die Auswerferkerbe 84 , die Formausnehmung 94 und die Kerbausnehmung 104 in dieselbe Richtung weisend angeordnet sind. Außerdem sind die Einzelwerkzeuge 46, 47, 48, 49 derart einander zugeordnet, daß die Schlitzausnehmungen 77, 87, 95, 108 jeweils etwa zueinander fluchtend ausgerichtet sind, so daß der Sperriegel 64 durchsteckbar ist.

Dieser derartig gebündelte Oberwerkzeugsatz 115 wird von der offenen Unterseite des Aufnahmeschachts 56 in diesen eingeschoben, bis die Stufe 107 an der Unterkante des Basisstegs 51 ansteht. In dieser Lage fluchten die Schlitzausnehmungen 77, 87, 95, 108 mit den Ausnehmungen 62, 63 in der Stempelaufnahmeeinrichtung 45 , so daß durch Einschieben des Sperriegels 64 die Oberwerkzeuge des Oberwerkzeugsatzes 115 in der Stempelaufnahmeeinrichtung 45 formschlüssig.gehalten sind. Aufgrund der größeren Schlitzbreiten der Schlitzausnehmungen 87, 95, 108 und der paßgenauen Fertigung der Oberwerkzeuge hinsichtlich deren Dicke und Breite sind in dieser vormontierten Anordnung der Oberwerkzeuge in der Stempelaufnahmeeinrichtung 45 der Auswerfer 47 , der Isolationscrimpstempel 48 sowie der Hammer 49 um einen bestimmten Betrag in deren Längsrichtung im Aufnahmeschacht 56 spielfrei längsbeweglich verschiebbar.

Diese Anordnung aus Stempelaufnahmeeinrichtung 45 und dem gebündelten und in die Stempelaufnahmeeinrichtung 45 eingesetzten Oberwerkzeugsatz 115 bildet das Oberwerkzeugmodul 7 .
Die Lage der Schlitzausnehmungen 77, 87, 95, 108 in den Oberwerkzeugteilen 46, 47, 48, 49 ist derart gewählt, daß die oberen Stirnkanten 72, 80 auf gleichem Niveau etwas oberhalb der Oberseite der Schenkelstege 52, 53 angeordnet sind und die oberen Stirnkanten 90, 100 zueinander und bezüglich der oberen Stirnkanten 72, 80 abgestuft tieferliegend angeordnet sind, wenn jeweils die oberen Begrenzungskanten der Schlitzausnehmungen 77, 87, 95, 108 in zusammengebautem Zustand des Oberwerkzeugmoduls 7 auf dem Sperriegel 64 aufliegen. In dieser Stellung fluchten die unteren Stirnkanten 73, 81, 91 des Adercrimpstempels 46 , des Auswerfers 47 und des Isolationscrimpstempels 48 zueinander, wobei die untere Stirnkante 101 bzw. die Hammerstirnflächen 105 etwas in Richtung der Stempelaufnahmeeinrichtung 45 zurückversetzt angeordnet sind.

Der Adercrimpstempel 46 und der Auswerfer 81 weisen eine Längserstreckung h auf, gegenüber der die Längserstreckung des Isolationscrimpstempels 48 und des Hammers 49 etwas kleiner ist.

Das Unterwerkzeugmodul 9 (Fig. 6, 7) ist nach Art einer Einschubkassette mit einem Kassettenbasiskörper ausgebildet, wobei der Kassettenbasiskörper zweiteilig aus einer Grundplatte 120 und einer Führungsleiste 121 aufgebaut ist. Der Kassettenbasiskörper dient zur Aufnahme der Unterwerkzeuge sowie zur Aufnahme einer Rasteinrichtung, insbesondere einer Rastklinke 122 zum spielfrei verrastenden Festlegen des Unterwerkzeugmoduls 9 im Vorrichtungsgestell 2 der Hubwerkzeugvorrichtung 1.

Die Grundplatte 120 ist im wesentlichen flachplattenförmig mit einer zweifach gestuften Oberseite 123 , einer ebenen Unterseite 124 , einer ersten Seitenkante 125 und einer zweiten Seitenkante 126 sowie einer ersten freien Stirnkante 127 und einer gegenüberliegenden zweiten Stirnkante 128 ausgebildet. Die gestufte Oberseite 123 bildet ausgehend von der freien Stirnkante 127 eine erste Stufe 129 und eine zweite Stufe 130 mit einer Anschlagfläche 131 aus, wobei die erste Stufe 129 eine Einführschräge 132 aufweist. Gegen die zweite Seitenkante 126 ist die Führungsleiste 121 gesetzt, deren Oberseite 135 der Kontur der Oberseite 123 folgt und deren Längserstreckung der Längserstreckung der Grundplatte 120 entspricht. Die Führungsleiste 121 weist eine freie Seitenkante 136 auf, welche parallel beabstandet zur ersten Seitenkante 125 der Grundplatte 120 angeordnet ist, wobei der Abstand der ersten Seitenkante 125 und der freien Seitenkante 136 dem Abstand der Nutseitenkanten 18 der Flachnut 16 in der Basisplatte 3 entspricht, so daß der Kassettenbasiskörper seitenspielfrei in die Flachnut 16 einschiebbar ist.

Gemäß einer weiteren Ausführungsform (Fig. 1) kann die Seitenkante 125 sowie die freie Seitenkante 136 Gleitvorsprünge 141 aufweisen.

Im Bereich zwischen der ersten Stufe 129 und der zweiten Stufe 130 ist etwa quermittig bezüglich des Kassettenbasiskörpers eine sich in Längserstreckung Grundplatte 130 erstreckende Langlochformausnehmung 137 eingebracht, in der die Rastklinke 122 um eine Achse 138 , welche benachbart zur ersten Stufe 129 angeordnet ist, federnd schwenkbar gelagert ist. Die Rastklinke 122 weist eine Gleitfläche 139 und eine Rastkante 140 auf, welche zur Anschlagfläche 131 hin weist.

Im Bereich zwischen der zweiten Stufe 130 und der zweiten Stirnkante 128 ist in die Oberseite 123 eine in der Draufsicht L-förmige Ausnehmung 142 eingebracht, welche einseitig durch eine Innenseite 136a der Führungsleiste 121 begrenzt wird, so daß eine in der Draufsicht etwa quadratische U-förmige Ausnehmung im Kassettenbasiskörper ausgebildet ist. In der Ausnehmung 142 sitzt formschlüssig in Richtung der Längserstreckung des Kassettenbasiskörpers verschieblich ein Anlagestück 143 , welches mittels einer Schraube 143a gegen die Innenseite 136a befestigbar ist. Das Anlagestück 143 ist plattenförmig und weist zur Innenseite eine Verdrehschutzleiste 143c auf, welche in eine entsprechende L-förmige Ausnehmung 143d und Führungsleiste 122 eingreift, damit beim Anziehen der Schraube 143a eine Verdrehung des Anlagestücks 143 vermieden ist. Das Anlagestück 143 weist eine Ausnehmung 144 auf, in der eine Auflageeinrichtung 145 höhenverstellbar festlegbar sitzt.

Die Auflageeinrichtung 145 ist im wesentlichen L-förmig ausgebildet und weist einen Steckschenkel 146 und einen Auflagerschenkel 147 auf. Die Oberseite des Auflagerschenkels 147 dient als Auflagefläche für den Kontaktbereich eines zu verarbeitenden Crimpkontaktelements.

Gegen eine mit Passmaß x gestuft ausgebildete Vorderseite 143b des Anlagestücks 143 gesetzt sitzt in der Vertiefung 142 ein zum Adercrimpstempel 46 und zum Isolationscrimpstempel 91 korrespondierendes Unterwerkzeug 150 , welches in bekannter Art und Weise mit je einer Auflagezone für den Adercrimp und den Isolationscrimp eines Crimpkontaktelements ausgestattet ist. Das Unterwerkzeug 150 weist eine zur gestuften Vorderseite 143b korrespondierende gestufte Hinterseite auf, so daß das Unterwerkzeug 150 definiert gegenüber der Innenseite 136a positioniert sitzt. Der Maßaufbau zur toleranzminimierten Lage des Unterwerkzeuges 150 erfolgt von der freien Seitenkante 136 über die maßgenau gefertigte Führungsleiste 121 auf den Unterwerkzeugbasisblock 150a und somit auf den Unterwerkzeugambos 150b .

Gegen die zweite Stirnkante 128 ist die Ausnehmung 142 stirnseitig abschließend ein Messerhalter 152 mittels Schrauben 152a befestigt, insbesondere verschraubt. Der Messerhalter 152 lagert etwa quermittig ein über dessen Oberseite hinausragendes, in Arbeitsrichtung 5 federbelastet verschiebliches Stanzmesser 153 . Das Stanzmesser 153 weist in bekannter Art und Weise eine erste Schneidkante 154 auf, welche mit einer korrespondierenden Gegenschneidkante 155 am Unterwerkzeug 150 zusammenwirkt und eine zweite Schneidkante 156 auf, welche mit einer korrespondierenden Gegenschneidkante 157 am Messerhalter 152 zusammenwirkt. Die Schneidkanten 154, 155 dienen zur Abtrennung des Crimpkontaktelements vom Trägerstreifen (nicht gezeigt). Die zweite Schneidkante 156 und deren Gegenschneidkante 157 dienen zur Zerkleinerung des als Schrott verbleibenden Trägerstreifens, wobei die beiden Schneidenanordnungen 154, 155 bzw. 156, 157 zueinander etwa rechtwinklig angeordnet sind. Das Stanzmesser 153 besitzt als Betätigungsfläche an seiner Oberseite eine zur Hammerstirnfläche 105 des Hammers 49 korrespondierende Betätigungsstirnseite 158 Nachdem der Messerhalter 152 angeschraubt ist, wird das Anlagestück 143 bei gelösten Schrauben 143a in Richtung des Messerhalters 152 verschoben, bis das Unterwerkzeug 150 in Längsrichtung spielfrei im Kassettenbasiskörper sitzt und dennoch ein vertikaler Freigang des Messers 153 gewährleistet ist.

Die vorbeschriebene Anordnung aus Kassettenbasiskörper, Rastklinke 122 , Druckstück 143 mit Auflageeinrichtung 145 , Unterwerkzeug 150 und Messerhalter 152 mit dem Stanzmesser 153 bilden das Unterwerkzeugmodul 9 , welches als Einheit in die Flachnut 16 der Basisplatte 3 verrastend einsetzbar ist derart, daß die Anschlagfläche 131 an der Begrenzungsseite 40 des Gegenrastwinkels und die Rastklinke 122 mit ihrer Rastkante 140 an der Anfasung 39 spielfrei anliegt und somit das Unterwerkzeugmodul 9 sowohl in dessen Längsrichtung, das heißt in Montagerichtung 10 , als auch in dessen Querrichtung, das heißt in Förderrichtung 11 , spielfrei festgelegt ist.

Der Werkzeugkopf 6 (Fig. 4, 5) weist ein im wesentlichen quaderförmiges Trägerteil 160 mit einer oberen Stirnseite 161 , einer unteren Stirnseite 162 , einer der Werkzeugseite 24 des Trägerteils 4 zugewandten ersten Flachseite 163 , einer dieser gegenüberliegenden zweiten Flachseite 164 sowie zwei Seitenflächen 165 auf.

Im Bereich der in Arbeitsrichtung 5 oberen Hälfte des Trägerteils 160 gehen von der zweiten Flachseite 164 vertikal beabstandet parallel zueinander verlaufende Stege 166, 167 ab, welche sich außenseitig bündig zu den Seitenflächen 165 anschließen, oberseitig bündig zur ersten Stirnseite 61 abschließen und unterseitig Stirnkanten 168 aufweisen, welche rechtwinklig zur zweiten Flachseite 164 angeordnet sind. Die Stege 166, 167 begrenzen mit ihren Innenseiten 169, 170 eine vertikal verlaufende, im Querschnitt U-förmige Nut 171, deren Nutboden 172 parallel zur zweiten Flachseite 164 über diese ein Stück hervorragend verläuft. Die Stege 166, 167 sind in ihrer Erstreckung durch Stirnkanten 173, 174 begrenzt. Vertikal mittig weisen die Stege 166, 167 sich von den Stirnkanten 173, 174 weg erstreckende, im Querschnitt U-förmige und zueinander fluchtende Nutausnehmungen 175, 176 auf, welche jeweils durch eine obere Begrenzungskante 177 und eine parallel dazu verlaufende untere Begrenzungskante 178 sowie durch einen Nutboden 179 begrenzt sind.

Am vertikal oberen und vertikal unteren Ende der Stege 166, 167 sind jeweils von den Stirnkanten 173, 174 aus Gewindebohrungen 180 eingebracht.

Zwischen der Nutausnehmung 175 des ersten Steges 166 und dessen unterer Stirnkante 168 ist von der Stirnkante 173 aus eine zum Innenraum der Nut 171 hin offene, im Querschnitt überhalbkreisförmige Vertiefung 181 eingebracht, deren Vertiefungsgrund ein Stück beabstandet zum Nutboden 172 liegt.

Gegen die rückseitige erste Flachseite 163 ist über die gesamte vertikale Längserstreckung des Trägerteils 160 eine Führungsplatte 184 gesetzt und befestigt, welche das Trägerteil 160 seitlich ein Stück überragt, so daß Gleitstege 185, 186 ausgebildet sind, mit denen der Werkzeugkopf formschlüssig vertikal verschieblich in die von der Flachnut 27 und den Nütstegplatten 30 begrenzte Führungsnut einsetzbar ist.

Oberseitig benachbart zum Nutboden 172 weist das Trägerteil 160 eine vertikale Sacklochbohrung 187 zur Aufnahme einer Einstelleinrichtung 188 für den Adercrimpstempel 46 auf. Die Einstelleinrichtung 188 weist einen Steckbolzen 189 und an dessen einem Ende befestigt eine kreisscheibenförmige Einstellscheibe 190 auf. Die Einstellscheibe 190 weist umfänglich einen radial abgehenden, nach Art eines Gewindeganges angeordneten Anschlagsteg mit einer unterseitigen Anschlagfläche 192 und einer Einstellskala auf. Am einstellscheibenseitigen Ende des Steckbolzens 189 sitzt stirnseitig ein T-Bolzen 193 , welcher zusammen mit dem einstellscheibenseitigen Ende 190 des Steckbolzens 189 in bekannter Art und Weise eine Anbindungseinrichtung an einen Pressenstempel (nicht gezeigt einer Werkzeugpresse (nicht gezeigt) ausbildet. Die Einstelleinrichtung 188 ist in die Sacklochbohrung 187 einsteckbar und dort axial und verdrehsicher festlegbar.

In die unterseitige zweite Stirnseite 162 ist über die gesamte Quererstreckung des Trägerteils 160 eine im Querschnitt U-förmige Aufnahmenut 195 eingebracht, in der ein im wesentliches L-förmiges Verbindungsstück 196 mit einem vertikal verlaufenden Verbindungsschenkel 197 zur Anbindung einer Zahnstange 198 und einem horizontal verlaufenden Befestigungssteg 199 zur Befestigung am Trägerteil 160 sitzt. Der horizontale Befestigungssteg 199 weist eine Quernutausnehmung 200 auf, in der verschieblich eine Ver-/Entriegelungstaste 201 sitzt. Die Ver-/Entriegelungstaste 201 weist einen Führungssteg 202 , einen von diesem nach unten einendig endseitig abgehenden Anschlagsteg 203 und anderendig einen Betätigungslappen 204 auf. Die Ver-/Entriegelungstaste 201 sitzt in der Quernut 200 federbelastet, wobei sich eine Druckfeder 205 einendig am Anschlagsteg 203 und anderendig beispielsweise an der Führungsplatte 184 abstützt.

Im zusammengebauten Zustand überragt die Oberkante des Betätigungslappens 204 die zweite Flachseite 164 des Trägerteils 160 um ein Stück. Bei Betätigung der Ver-/Entriegelungstaste 201 , das heißt durch Drücken auf den Betätigungslappen 204 ist die Ver-/Entriegelungstaste 201 zumindest so weit eindrückbar, daß der Betätigungslappen 204 bündig mit der zweiten Flachseite 164 abschließt.

Im Eckbereich zwischen der zweiten Flachseite 164 und den Seitenflächen 165 ist jeweils ein Verschlußgegenstück 210 befestigt, z.B. verstiftet und verschraubt, welches im Querschnitt L-förmig aus einer Befestigungsplatte 211 und jeweils zwei von dieser rechtwinklig abgehenden Verschlußstegen 212 besteht. Die Verschlußstege 212 erstrecken sich parallel beabstandet zur zweiten Flachseite 164 und weisen von dieser einen Abstand auf, der der Dicke der Verschlußplatte 55 entspricht, so daß eine zur Führungsnut 57 des Oberwerkzeugmoduls 7 korrespondierende Gegenführungsnut ausgebildet ist. Vertikal sind die Verschlußstege 212 der Verschlußgegenstücke 210 jeweils in einem Abstand voneinander angeordnet, welcher der vertikalen Erstreckung der oberen Verschlußstege 60 der Verschlußplatte 55 des Oberwerkzeugmoduls 7 entspricht. Die Verschlußgegenstücke 210 schließen unterseitig jeweils bündig mit der zweiten Stirnseite 162 des Trägerteils 160 ab.

In der Nut 171 sitzen vom Nutboden 172 her aufeinanderfolgend ein erstes Druckstück 220 zur Betätigung des Adercrimpstempels 46 , ein in der Ausnehmung 181 schwenkbar gelagerter Betätigungshebel 221 zur Betätigung des Auswerfers 47 und ein zweites Druckstück 222 zur Betätigung des Isolationscrimpstempels 48 und des Hammers 49.

Das erste Druckstück 220 ist flachplattenförmig mit einer ersten Flachseite 225 , einer zweiten Flachseite 226 , zwei Seitenkanten 227 , einer unteren Betätigungsstirnkante 228 ausgebildet und weist an dem der Betätigungskante 228 gegenüberliegenden Ende einen Anschlagsteg 229 mit einer oberseitigen Erhebung 230 auf, welche sich ein Stück von der ersten Flachseite 225 weg erstreckt. Das erste Druckstück 220 sitzt längs verschieblich über die Seitenkanten 227 spielfrei oder nahezu spielfrei geführt, in der Nut 171 , wobei sich die erste Flachseite 225 und der Nutbogen 172 gegenüberliegen und der Anschlagsteg 229 auf der ersten Stirnseite 161 des Trägerteils 160 aufliegt.

Der Betätigungshebel 221 ist plattenförmig mit einer zur Ausnehmung 181 korrespondierenden kreisscheibenförmigen Gelenkplatte 231 und einem daran angeformten Ausleger 232 ausgebildet, welcher in den Nutinnenraum der Nut 171 ragt. Der Betätigungshebel weist eine erste Flachseite 233 und eine zweite Flachseite 234 auf. Der Ausleger 232 ist an seinem freien Ende spitz auslaufend mit einer schrägen oder gewölbten Betätigungsfläche 235 ausgebildet und weist an seiner oberen Umfangskante eine U-förmige Vertiefung 236 und dieser gegenüberliegend an der unteren Umfangskante einen Rundnocken 237 auf. Der Betätigungshebel 221 liegt mit seiner ersten Flachseite 233 auf der zweiten Flachseite 226 des ersten Druckstücks 220 auf und ist im Innenraum der Nut 171 in einem begrenzten Bereich auf und ab schwenkbar.

Etwa lotrecht zur Betätigungsfläche 235 des Betätigungshebels 221 durchdringt den Steg 167 etwa auf Höhe der Nutausnehmung 176 eine Schrägbohrung 238 , in der ein Zwangsbetätigungsstift 239 sitzt, welcher mit seinem nutseitigen Ende auf der Betätigungsfläche 35 aufsitzt und mit seinem freien Ende über die Seitenfläche 165 ein Stück hervorsteht, wenn der Betätigungshebel 221 in einer gegenüber der unteren Grenzschwenklage nach oben ausgelenkten Schwenklage angeordnet ist. In der unteren Grenzschwenklage (vgl. Fig. 9) des Betätigungshebels 221 befindet sich der Zwangsbetätigungsstift 239 in seiner Grundstellung, in der er mit seinem freien Ende die Seitenfläche 165 nicht oder nur unwesentlich überragt.

Das zweite Druckstück 222 ist im wesentlichen quaderförmig mit einer ersten Flachseite 240 , einer zweiten Flachseite 241 , Seitenkanten 242 , einer oberen Stirnkante 243 und einer unteren Stirnkante 244 ausgebildet. Die zweite Flachseite 241 weist eine keilförmige Nut 245 mit einer horizontalen oberen Begrenzungskante 246 und einer schrägen unteren Begrenzungskante 247 zur Aufnahme eines Stellkeiles 248 auf. Die rückseitige Flachseite 240 des Druckstücks 222 weist ein Kreuznutbild mit einer breiten Horizontalnut 250 und einer schmalen, vertikal mittig verlaufenden Vertikalnut 251 auf (vgl. Fig. 8, 9; gestrichelte Darstellung).

In Verlängerung der schmalen Vertikalnut 251 ist ausgehend von der unteren Kante der Horizontalnut 250 eine gegenüber der Vertikalnut 251 etwas breitere Vertikalnut 251a eingebracht, welche ein Durchtauchen des Rundnockens 237 bis unterhalb der unteren Stirnkante 244 ermöglicht.

Das Kreuznutbild weist eine Tiefe auf, welche etwa der Materialstärke des Betätigungshebels 221 entspricht und ist derart angeordnet, daß der Ausleger 232 in der breiten Horizontalnut 250 frei schwenkbar ist. In die schmale Vertikalnut 251 ist eine Druckfeder 252 eingesetzt, welche sich einendig am oberen Endbereich der Vertikalnut 252 und anderendig in der Ausnehmung 181 des Betätigungshebels 221 abstützt und diesen so in seine untere Grenzschwenklage drückt (vgl. Fig. 9).

Der Stellkeil 248 (Fig. 4) ist plattenförmig ausgebildet mit einer horizontalen Oberkante 260 , einer schrägen Unterkante 261 , einer Schmalstirnkante 262 am verjüngten Ende des Stellkeils 248 und einer Breitstirnkante 263 am verdickten Ende des Stellkeils 248 . Der Stellkeil 248 sitzt in der Keilnut 245 und überragt das zweite Druckstück 222 jeweils seitlich ein Stück, so daß das verjüngte Ende in die Nutausnehmung 176 und das verdickte Ende in die Nutausnehmung 175 jeweils ein Stück hineinragt (vgl. Fig. 10). Im Bereich des verdickten Endes weist der Stellkeil 248 eine horizontale Bohrung auf, in der ein Betätigungsstift 265 sitzt, welcher vom zweiten Druckstück 222 und vom Stellkeil 248 weg weisend ein Stück hervorragt. Der Stift 265 ragt mit seinem freien Ende in eine Spiralnut (nicht gezeigt) eines Stellrades 266 , welches um eine horizontale Achse 267 drehbar gelagert ist, so daß durch drehende Betätigung des Stellrades 266 der Stellkeil 248 in der Keilnut 247 des zweiten Druckstücks 222 hin und her verschiebbar ist und somit je nach Stellung des Stellkeils 248 in der Keilnut 245 des zweiten Druckstücks 222 dessen vertikal oberer Anschlag variabel einstellbar ist.

Gegen die Stirnkanten 173, 174 ist, die Nut 171 vorderseitig abschließend, ein Deckel 268 gesetzt und mittels Schrauben, welche in die Gewindebohrungen 180 eingreifen, befestigt. Etwa zentralmittig im Deckel 268 ist eine Bohrung 269 eingebracht, welche einen Bolzen (nicht gezeigt) aufnimmt, auf dem das Stellrad 266 um die horizontale Achse 267 drehbar gelagert ist.

Gegen die untere Stirnkante 244 des zweiten Druckstücks 222 ist eine Druckplatte 270 gesetzt und mit einer Schraube 271 befestigt.

Die Druckplatte 270 weist eine zum Nutboden 172 weisende Längskante 272 eine gegenüberliegende Längskante 273 und zwei Stirnkanten 274 auf, welche jeweils bündig mit den Seitenkanten 242 des Druckstücks 222 abschließen. Die Längskante 272 weist außenseitig jeweils zwei Überstände 275 auf, so daß zwischen den Überständen 275 , begrenzt durch die Längskante 272 , eine Nut für den Betätigungslappen 86 des Auswerfers 47 gebildet ist. Die vom Druckstück 222 abgewandte Unterseite der Druckplatte 270 dient als Betätigungsfläche für die oberen Stirnkanten 90, 100 des Isolationscrimps 48 bzw. des Hammers 49 Somit ist der obere Anschlag des ersten Druckstücks 220 und damit die vertikal obere Positionierung des Adercrimpstempels 46 über die Einstelleinrichtung 188 durch Verdrehen derselben ermöglicht, wobei die Erhebung 230 mit der spiralförmigen Anschlagfläche 192 zusammenwirkt.

Den vertikal oberen Anschlag für den Isolationscrimpstempel 48 und den Hammer 49 relativ zum Adercrimpstempel 46 stellt das zweite Druckstück 222 zusammen mit der Druckplatte 270 dar, wobei deren vertikal obere Anschlagposition über den Stellkeil 248 , den Stift 265 und das Stellrad 266 gegenüber der oberen Anschlagposition des Adercrimpstempels 46 einstellbar ist. Der Betätigungslappen 86 des Auswerfers 47 kann zwischen den Überständen 275 der Druckplatte 270 und durch die Nut 251a durchtauchen und mit dem Rundnocken 237 des Betätigungshebels 231 zusammenwirken. Bleibt der Auswerfer 47 nach dem Crimpen eines Crimpkontaktelements, z.B. wegen einer Verklemmung des gecrimpten Kontaktelements in den Ader- bzw. Isolationscrimpstempeln 46, 48 , in angehobener Position gegenüber den Crimpstempeln 46, 48 , so befindet sich der Betätigungshebel 221 in einer gegenüber der unteren Grenzschwenkstellung angehobenen Schwenkstellung, wobei der Stift 239 ein Stück aus der Bohrung 238 hervorsteht. Beim Rückhub des Werkzeugkopfes gleitet beispielsweise das freie Ende des Stiftes 239 an einer Gleitfläche entlang und bewegt so den Betätigungshebel in seine untere Grenzschwenkstellung zwangsweise zurück, wodurch der Auswerfer 47 relativ zu den Crimpstempeln 46, 48 vertikal nach unten bewegt wird und somit mittels seiner Auswerferkerbe 84 ein eventuell verklemmtes Crimpkontaktelement aus den Crimpstempeln 46, 48 löst.

Die zweite Flachseite 164 des Trägerteils 160 bildet zusammen mit den Verschlußgegenstücken 210 und der Ver-/Entriegelungstaste 201 eine Aufnahmeeinrichtung für das Oberwerkzeugmodul 7 . Der Einsatz des Oberwerkzeugmoduls 7 in den Werkzeugkopf 6 erfolgt wie folgt:

Zunächst ist das Oberwerkzeugmodul 7 mit dessen Verschlußplatte 55 voran auf die zweite Flachseite 164 aufzusetzen, wobei ein Eindrücken der Ver-/Entriegelungstaste gegen den Federdruck der Feder 205 erfolgt. Dabei sind die Verschlußstege 60, 61 der Verschlußplatte 55 vertikal nach unten versetzt zu den Verschlußstegen 212 der Verschlußgegenstücke 210 angeordnet, so daß die Verschlußstege 60 zwischen den Verschlußstegen 212 durchtauchen können. Daraufhin ist das Oberwerkzeugmodul 7 in Arbeitsrichtung 5 vertikal nach oben zu schieben, so daß die Verschlußstege 60 die oberen Verschlußstege 212 hintergreifen und die Verschlußstege 61 die unteren Verschlußstege 212 hintergreifen, bis die Oberseiten der Schenkelstege 52, 53 mit den unteren Stirnkanten 168 zur Anlage kommen (siehe gestrichelte Montagepfeile in (Fig. 1). In dieser Stellung schnappt die Ver-/Entriegelungstaste 201 durch den Federdruck in ihre Ausgangslage und verriegelt das Oberwerkzeugmodul 7 automatisch in dieser vertikalen Lage.

Durch einfaches Drücken auf die Ver-/Entriegelungstaste 201 gibt diese das Oberwerkzeugmodul 7 nach unten wieder frei, so daß dieses in umgekehrter Reihenfolge einfach aus dem Werkzeugkopf 6 entnommen werden kann.

Somit wirkt die Verschlußplatte 55 zusammen mit deren Verschlußstegen 60, 61 und die Gegenverschlußstücke 210 mit deren Verschlußstegen 212 und die Ver-/Entriegelungstaste 201 in der Art eines linearen Bajonettverschlusses, welcher durch einfaches Drücken auf die Ver-/Entriegelungstaste 201 entriegelbar ist.

Die Zuführeinrichtung 8 (Fig. 1) weist einen in Förderrichtung 11 hin und her bewegbaren Förderfingerschlitten 290 mit einer Förderfingeraufnahmeeinrichtung 291 auf, wobei der Förderfingerschlitten 290 das Trägerteil 4 oberhalb des Auslegers 19 durchgreift, so daß die Förderfingeraufnahmeeinrichtung 291 der Werkzeugseite 24 vorgeordnet angeordnet ist. Weiterhin umfaßt die Zuführeinrichtung eine Zuführschiene 292 , welche einendig auf einer Einstelleinrichtung 294 auf der Basisplatte 3 aufliegt und anderendig eine Stütze 295 aufweist. Die Zuführeinrichtung 8 dient zur Zuführung der an einem Trägerstreifen (nicht gezeigt) angeordneten Crimpkontaktelemente zwischen die Oberwerkzeuge 46, 47, 48, 49 und die Unterwerkzeuge 145, 150, 153 der Hubwerkzeugvorrichtung 1 , wobei mittels der Einstelleinrichtung 294 die Zuführschiene 292 in der Richtung 10 einstellbar ist, so daß die Crimpkontaktelemente in korrekter Lage bezüglich ihrer Längserstreckung auf dem Unterwerkzeugstempel 150 zu liegen kommen.

Gemäß einer besonderen Ausführungsform (Fig. 11) ist die Rastkante 140 als gewölbte Zylindermantelabschnittsfläche mit einem Krümmungsradius R ausgebildet, wobei die Mittelachse 300 des zugehörigen Zylinders bezüglich der Schwenkachse 138 der Rastklinke 122 exzentrisch, insbesondere exzentrisch bezüglich der Gleitfläche 139 nach unten angeordnet ist. Hierbei ist ein verbesserter spielfreier Sitz des Unterwerkzeugmoduls bei unterschiedlichen Maßtoleranzen des Gegenrastschenkels 38 gewährleistet. Außerdem ist durch die gekrümmte Ausgestaltung der Rastkante 140 stets eine Linienberührung mit der Anfasung 39 sichergestellt. Eine Berührung der Rastklinke 122 mit den Ecken der Anfasung ist ausgeschlossen.

Bei einer derartigen erfindungsgemäßen Crimpwerkzeugvorrichtung ist es besonders vorteilhaft, daß jeweils korrespondierende Oberwerkzeugmodule 7 und Unterwerkzeugmodule 9 vorkonfektioniert und zu einem Hubwerkzeugsatz zusammengefaßt vorbereitet werden können und als Austauschmodule für unterschiedliche Crimpkontaktelementgrößen oder Arten bzw. auch als Ersatz für verschlissene Ober- bzw. Unterwerkzeugstempel bevorratet werden können und bei Bedarf in sehr einfacher Art und Weise die eingebauten Ober- bzw. Unterwerkzeugmodule durch Ersatzmodule ersetzt werden können, wobei durch die bedienerfreundliche Ausgestaltung der Rasteinrichtungen für die Werkzeugmodule ein Einsatz von Montagewerkzeug vermieden ist. Lediglich durch Drücken auf die entsprechenden Entrasteinrichtungen sind die Werkzeugmodule mit geringem Kraftaufwand austauschbar. Trotzdem bleiben die Vorteile einer separaten Adercrimpstempeljustage über eine Einstelleinrichtung am Werkzeugkopf und eine davon getrennte Isolationscrimpjustage durch ein Stellrad an der Stirnseite des Werkzeugkopfes voll erhalten. Diese Einstelleinrichtungen müssen für einen Tausch der Werkzeugmodule nicht mehr zerlegt werden, so daß eine aufwendige Demontage und anschließende Montage der Einstelleinrichtungen entfallen kann.

## Patentansprüche

1. Crimphubwerkzeugvorrichtung welche in einer Crimpwerkzeugpresse einsetzbar ist, mit einem Vorrichtungsgestell (2), in welchem ein vertikal mittels der Crimpwerkzeugpresse auf und ab bewegbarer Werkzeugkopf (6) zur Aufnahme von Oberwerkzeugen (46, 47, 48, 49) eines Hubwerkzeugsatzes gelagert ist und das Vorrichtungsgestell (2) Aufnahmeeinrichtungen (16, 36) für korrespondierende Unterwerkzeuge (145, 150, 153) aufweist,
**dadurch gekennzeichnet, daß**
die Oberwerkzeuge (46, 47, 48, 49) zu einem Oberwerkzeugmodul (7) und die Unterwerkzeuge (145, 150, 153) zu einem Unterwerkzeugmodul (9) vormontiert zusammengefaßt sind, wobei das Oberwerkzeugmodul (7) am Werkzeugkopf (6) und das Unterwerkzeugmodul (9) am Vorrichtungsgestell (2) lösbar verrastend einsetzbar gebalten sind.

2. Crimphubwerkzeugvorrichtung nach Anspruch 1,
**dadurch gekennzeichnet,**
**daß** das Unterwerkzeugmodul (9) nach Art einer Einschubkassette mit einer Rastklinke (122) ausgebildet ist und in eine Passnut (16) einer Basisplatte (3) des Vorrichtungsgestells (2) spielfrei einsetzbar ist.

3. Crimphubwerkzeugvorrichtung nach Anspruch 1 und/oder 2,
**dadurch gekennzeichnet,**
**daß** das Oberwerkzeugmodul (7) nach Art einer Einsetzkassette ausgebildet ist und mittels eines linearen Bajonettverschlusses (60, 61, 212, 201) spielfrei lösbar verrastend einsetzbar ist.

4. Crimphubwerkzeugvorrichtung nach einem oder mehreren der Ansprüche 1 bis 3,
**dadurch gekennzeichnet,**
**daß** vertikale Anschlageinrichtungen (220, 222) für die Oberwerkzeuge (46, 48, 49) im Werkzeugkopf (6) integriert sind, welche nach dem Einsetzen des Oberwerkzeugmoduls (7) mit den Oberwerkzeugen (46, 48, 49) zusammenwirken.

5. Crimphubwerkzeugvorrichtung nach Anspruch 4,
**dadurch gekennzeichnet,**
**daß** die Anschlageinrichtungen (220, 222) getrennt voneinander mittels Einstelleinrichtungen (188 bzw. 226, 265, 248) getrennt voneinander einstellbar sind.

6. Crimphubwerkzeugvorrichtung nach einem oder mehreren der vorhergehenden Ansprüche,
**dadurch gekennzeichnet,**
**daß** die Oberwerkzeuge ein Oberwerkzeugpaket (115) ausbilden, bestehend aus einem Adercrimpstempel (46), einem Auswerfer (47), einem Isolationscrimpstempel (48) und einem Hammer (49), welche mit einem korrespondierenden Unterwerkzeug (150) und einem korrespondierenden Stanzmesser (153) im Unterwerkzeugmodul (9) zusammenwirken.

7. Crimphubwerkzeugvorrichtung nach einem oder mehreren der vorhergehenden Ansprüche,
**dadurch gekennzeichnet,**
**daß** das Vorrichtungsgestell (2) eine Basisplatte (3) und ein Trägerteil (4) aufweist.

8. Crimphubwerkzeugvorrichtung nach einem oder mehreren der vorhergehenden Ansprüche,
**dadurch gekennzeichnet,**
**daß** die Hubwerkzeugvorrichtung (1) eine Zuführeinrichtung (8) für beispielsweise an einem Trägerstreifen gurtartig aufgereihte Crimpkontaktelemente aufweist, wobei zum oszillerenden Alltrieb der Zuführeinrichtung (8) in einer Förderrichtung (11) ein Getriebe vorgesehen ist, welches die Hubbewegung des Werkzeugkopfs (6) in eine oszillierende Zuführbewegung eines Transportfingers der Zuführeinrichtung (8) umwandelt.

9. Crimphubwerkzeugvorrichtung nach einem oder mehreren der vorhergehenden Ansprüche,
**dadurch gekennzeichnet,**
**daß** die Basisplatte (3) im wesentlichen rechteckplattenförmig mit einer Längserstreckung in Richtung der Montagerichtung (10) und einer Quereretreckung in Richtung der Förderrichtung (11) ausgebildet ist, wobei die Basisplatte (3) benachbart zu einer Längsbegrenzungskante (15) in ihrer Oberseite eine im Querschnitt U-förmige Flachnut (16) mit einem Nutboden (17) und zwei Nutbegrenzungskanten (18) aufweist, welche die Basisplatte (3) über deren gesamte Längserstreckung durchdringt und von der der Längsbegrenzungskante (15) gegenüberliegenden Längsbegrenzungskante ein in der Ebene der Basisplatte (3) liegender Ausleger (19) abgeht, welcher sich in Förderrichtung (11) bis zu seinem freien Ende (20) erstreckt.

10. Crimphubwerkzeugvorrichtung nach einem oder mehreren der vorhergehenden Ansprüche,
**dadurch gekennzeichnet,**
**daß** das Trägerteil (4) wangenartig ausgebildet ist und sich vertikal in einer Arbeitsrichtung (5) und horizontal in einer Förderrichtung der Zuführeinrichtung (8) erstreckt, wobei das Trägerteil (4) mit einer ersten Säule (21) auf dem freien Ende (20) des Auslegers (19) und mit einer zweiten Säule (22) auf der Oberseite der Basisplatte (3) im Anbindungsbereich des Auslegers (19) benachbart zur Nut (16) aufsitzt, wobei das Trägerteil eine Getriebeseite (23) und eine der Getriebeseite (23) gegenüberliegende Werkzeugseite (24) aufweist und in die Basisplatte (3) überkragende Teilbereich des Trägeteils (4) weist auf der Werkzeugseite (24) eine sich in Arbeitsrichtung (5) erstreckende vertikale, im Querschnitt U-förmige Flachnut (27) aufweist.

11. Crimphubwerkzeugvorrichtung nach einem oder mehreren der vorhergehenden Ansprüche,
**dadurch gekennzeichnet,**
**daß** benachbart zur Flachnut (27) von der Getriebeseite (24) her am Trägerteil (4) Nutstegplatten (30) befestigt sind, welche jeweils ein Stück über die Nut (27) ragen, so daß eine Formführungsnut zur formschlüssigen, in Arbeitsrichtung (5) verschieblichen, formschlüssigen Lagerung des Werkzeugkopfs (6) ausgebildet ist.

12. Crimphubwerkzeugvorrichtung nach einem oder mehreren der vorhergehenden Ansprüche,
**dadurch gekennzeichnet,**
**daß** in einer horizontalen Führungsnut (25) in der zweiten Säule (22) eine entlang der Nutlängsrichtung eine festsetzbar verschiebliche Einstellplatte (31) sitzt, welche zentralmittig ein Langloch (32) aufweist, über das sie bezüglich der Nut (25) mittels einer Schraube (33) klemmend festlegbar ist, wobei an der getriebeseitigen Stirnseite der Einstellplatte (31) ein plattenförmiger Ausleger (34) befestigt ist, welcher in seinem die Einstellplatte (31) überkragenden Bereich eine Stellschraube (35) aufweist, welche sich an der zweiten Säule (22) des Trägerteils (4) abstützt und an der gegenüberliegenden Stirnseite der Einstellplatte (31) ein im wesentlichen L-förmiger Gegenrastwinkel (36) befestigt ist, dessen einer Schenkel (37) an der Stirnseite der Einstellplatte (31) anliegt und dessen anderer Schenkel (38) beabstandet von der Oberseite der Basisplatte (3) bis etwa zur Längsmitte der Flachnut (16) freikragend angeordnet ist.

13. Crimphubwerkzeugvorrichtung nach einem oder mehreren der vorhergehenden Ansprüche,
**dadurch gekennzeichnet,**
**daß** der Schenkel (38) im Querschnitt etwa quadratisch mit einer werkzeugseitigen Begrenzungskanten (40) und einer getriebeseitigen Begrenzungskanten (41) ausgeführt ist, wobei die der Flachnut (16) zugewandte Ecke der Kante (41) eine Anfasung (39) aufweist.

14. Crimphubwerkzeugvorrichtung nach einem oder mehreren der vorhergehenden Ansprüche,
**dadurch gekennzeichnet,**
**daß** das Oberwerkzeugmodul (7) eine Stempelaufnahmeeinrichtung (45) zur Aufnahme der Oberwerkzeugstempel besitzt, wobei diese ein im wesentlichen U-förmiges Aufnahmeteil (50) mit einem Basissteg (51), einem ersten Schenkelsteg (52) und einem zweiten Schenkelsteg (53) aufweist, welche parallel beabstandet zueinander angeordnet sind und am freien Ende der Schenkelstege (52, 53) diese jeweils außenseitig eine L-förmige Ausnehmung (54) aufweisen, wobei den ersten Schenkelsteg (52) und den zweiten Schenkelsteg (53) an deren freien Enden verbindend eine Verschlußplatte (55) befestigt ist, so daß vom Basissteg (51), dem ersten Schenkelsteg (S2), dem zweiten Schenkelsteg (53) und der Verschlußplatte (55) ein Aufnahmeschacht (56) zur Aufnahme der Oberwerkzeugstempel (46, 47, 48, 49) gebildet ist, welcher sich in Arbeitsrichtung (5) erstreckt und beidseitig offen ist.

15. Crimphubwerkzeugvorrichtung nach einem oder mehreren der vorhergehenden Ansprüche,
**dadurch gekennzeichnet,**
**daß** die Verschlußplatte (55) mit einem Nutsteg (58) seitlich die L-förmigen Ausnehmungen (54) überragt, so daß die Verschlußplatte (55) zusammen mit den L-förmigen Ausnehmungen (54) in den Schenkelstegen (52, 53) jeweils eine Führungsnut (57) bildet, wobei der die L-förmige Ausnehmung (54) überragende Nutsteg (58) etwa auf dessen halber Höhe eine Ausnehmung (59) aufweist, so daß jeweils ein oberer und ein unterer Verschlußsteg (60, 61) ausgebildet ist.

16. Crimphubwerkzeugvorrichtung nach einem oder mehreren der vorhergehenden Ansprüche,
**dadurch gekennzeichnet,**
**daß** die Verschlußstege (60, 61) in ihrer Dicke eng toleriert sind, so daß das Oberwerkzeugmodul spielfrei in eine Gegenaufnahme einsetzbar ist.

17. Crimphubwerkzeugvorrichtung nach einem oder mehreren der vorhergehenden Ansprüche,
**dadurch gekennzeichnet,**
**daß** von der Außenseite des zweiten Schenkelstegs (53) her etwa auf dessen halber vertikaler Höhe eine schlitzförmige horizontale Ausnehmung (62) eingebracht ist, welche den zweiten Schenkelsteg (53) durchdringt und sich im Basissteg (51) noch ein Stück fortsetzt und korrespondierend zur schlitzförmigen Ausnehmung (62) in die Verschlußplatte (55) ebenfalls eine schlitzförmige Ausnehmung (63) eingebracht ist, deren Tiefe in der Verschlußplatte (55) der Tiefe der Schlitzausnehmung (62) im Basissteg (51) entspricht.

18. Crimphubwerkzeugvorrichtung nach einem oder mehreren der vorhergehenden Ansprüche,
**dadurch gekennzeichnet,**
**daß** in die schlitzförmigen Ausnehmungen (62, 63) von der Verschlußplattenseite her ein Sperrriegel (64) in einer Richtung (65) einschiebbar ist, wobei der Sperrriegel (64) im wesentlichen quaderförmig ist und sich mit seiner einen Längshälfte in der Schlitzausnehmung (62) sitzend auf dem zweiten Schenkelsteg (52) abstützt und mit seiner zweiten Längshälfte in den Aufnahmeschacht (56) hineinragt.

19. Crimphubwerkzeugvorrichtung nach einem oder mehreren der vorhergehenden Ansprüche,
**dadurch gekennzeichnet,**
**daß** der Adercrimpstempel (46) flach rechteckplattenförmig mit einer oberen Stirnkante (72), einer unteren Stirnkante (73) und einer ersten Längsbegrenzungskante (74) sowie einer zweiten Längsbegrenzungskante (75) ausgebildet ist, wobei die Breite des Adercrimpstempels (74) derart gewählt ist, daß der Adercrimpstempel (46) spielfrei in den Aufnahmeschacht (56) einsetzbar ist, wobei die Längsbegrenzungskanten (74, 75) jeweils den Innenseiten der Schenkelstege (52, 53) des Aufnahmeteils (50) gegenüberliegen.

20. Crimphubwerkzeugvorrichtung nach einem oder mehreren der vorhergehenden Ansprüche,
**dadurch gekennzeichnet,**
**daß** der Adercrimpstempel (46) etwa im oberen Drittel eine Schlitzausnehmung (77) aufweist, welche sich von der zweiten Längsbegrenzungskante (75) ein Stück in Richtung der Längsmittelebene des Adercrimpstempels (46) erstreckt und diese eine obere Begrenzungsfläche (78) und eine untere Begrenzungsfläche (79) aufweist, welche derart beabstandet voneinander angeordnet sind, daß der quaderförmige Sperrriegel (64) zwischen den Begrenzungsflächen (78, 79) spielfrei oder nahezu spielfrei geführt ist.

21. Crimphubwerkzeugvorrichtung nach einem oder mehreren der vorhergehenden Ansprüche,
**dadurch gekennzeichnet,**
**daß** der Auswerfer (47) flach rechteckplattenförmig ausgebildet ist und eine obere Stirnkante (80), eine untere Stirnkante (81) sowie zwei Längskanten (82, 83) aufweist und in seiner Breiterstreckung etwas schmäler als der Adercrimpstempel (46) ausgeführt ist, wobei im Eckbereich zwischen der oberen Stirnkante (80) und den Längskanten (82, 83) der Auswerfer (47) L-förmige Ausnehmungen (85) aufweist, so daß ein Betätigungslappen (86) ausgebildet ist und der Auswerfer (47) im oberen Viertel eine von der Längskante (83) aus sich zur Längsmitte des Auswerfers hin erstreckende Ausnehmung (87) auf, derart, daß der Auswerfer (47) mit Spiel, insbesondere etwa 3 mm, in seiner Längsrichtung vom Riegel (64) gehalten ist.

22. Crimphubwerkzeugvorrichtung nach einem oder mehreren der vorhergehenden Ansprüche,
**dadurch gekennzeichnet,**
**daß** der Isolationscrimpstempel (48) flachplattenförmig mit einer oberen Stirnkante (90), einer unteren Stirnkante (91) sowie zwei Längskanten (92, 93) ausgebildet ist und spielfrei in den Aufnahmeschacht (56) einsetzbar ist, wobei dieser an seiner zweiten Längskante (93) eine Schlitzausnehmung (95) aufweist, welche sich von der zweiten Längskante (93) ein Stück in Richtung der Längsmitte des Isolationscrimpstempels (48) erstreckt, wobei die Schlitzausnehmung (95) gegenüber der Schlitzausnehmung (77) vergrößert ausgebildet ist, so daß der Isolationscrimpstempel (48) durch den Sperrriegel (64) im Aufnahmeschacht (56) mit einem Längsspiel festlegbar ist.

23. Crimphubwerkzeugvorrichtung nach einem oder mehreren der vorhergehenden Ansprüche,
**dadurch gekennzeichnet,**
**daß** auf einer Flachseite (98) der Isolationscrimpstempel (48) über dessen gesamte Längserstreckung eine Flachnut (99) aufweist, in die der Auswerfer (47) einlegbar ist und in Längsrichtung verschieblich gehalten ist, wobei die Tiefe der Flachnut (99) der Materialdicke des Auswerfers (47) entspricht oder etwas größer ist.

24. Crimphubwerkzeugvorrichtung nach einem oder mehreren der vorhergehenden Ansprüche,
**dadurch gekennzeichnet,**
**daß** der Hammer (49) flach rechteckplattenförmig mit einer oberen Stirnkante (100), einer unteren Stirnkante (101) sowie zwei Längskanten (102) und (103) ausgebildet ist und spielfrei oder mit geringem Spiel in den Aufnahmeschacht (56) einsetzbar ist, wobei an der unteren Stirnkante (101) des Hammers eine Kerbausnehmung (104) vorgesehen ist, so daß aus der unteren Stirnkante (101) zwei Hammerstirnflächen (105) ausgebildet sind.

25. Crimphubwerkzeugvorrichtung nach einem oder mehreren der vorhergehenden Ansprüche,
**dadurch gekennzeichnet,**
**daß** der Hammer (49) etwa über die obere Hälfte einer Flachseite (106) eine Stufenfläche (107) bildend dünnwandiger ausgebildet ist und der Hammer (49) in seinem oberen Viertel eine sich von der zweiten Längskante (103) in Richtung der Längsmitte des Hammers (49) erstreckende Schlitzausnehmung (108) mit einer oberen Begrenzungskante (109) und einer unteren Begrenzungskante (110) besitzt, die größer ist als die Schlitzausnehmung (77) des Adercrimpstempels (46).

26. Crimphubwerkzeugvorrichtung nach einem oder mehreren der vorhergehenden Ansprüche,
**dadurch gekennzeichnet,**
**daß** das Unterwerkzeugmodul (9) nach Art einer Einschubkassette mit einem Kassettenbasiskörper ausgebildet ist, wobei der Kassettenbasiskörper zweiteilig aus einer Grundplatte (120) und einer Führungsleiste (121) aufgebaut ist und die Grundplatte (120) im wesentlichen flachplattenförmig mit einer zweifach gestuften Oberseite (123), einer ebenen Unterseite (124), einer ersten Seitenkante (125) und einer zweiten Seitenkante (126) sowie einer ersten freien Stirnkante (127) und einer gegenüberliegenden zweiten Stirnkante (128) ausgebildet ist, wobei die gestufte Oberseite (123) ausgehend von der freien Stirnkante (127) eine erste Stufe (129) und eine zweite Stufe (130) mit einer Anschlagfläche (131) ausbildet, wobei die erste Stufe (129) eine Einführschräge (132) aufweist.

27. Crimphubwerkzeugvorrichtung nach einem oder mehreren der vorhergehenden Ansprüche,
**dadurch gekennzeichnet,**
**daß** gegen die zweite Seitenkante (126) die Führungsleiste (121) gesetzt ist, deren Oberseite (135) der Kontur der Oberseite (123) folgt und deren Längserstreckung der Längserstreckung der Grundplatte (120) entspricht, wobei die Führungsleiste (121) eine freie Seitenkante (136) aufweist, welche parallel beabstandet zur ersten Seitenkante (125) der Grundplatte (120) angeordnet ist, wobei der Abstand der ersten Seitenkante (125) und der freien Seitenkante (136) dem Abstand der Nutseitenkanten (18) der Flachnut (16) in der Basisplatte (3) entspricht, so daß der Kassettenbasiskörper seitenspielfrei in die Flachnut (16) einschiebbar ist.

28. Crimphubwerkzeugvorrichtung nach einem oder mehreren der vorhergehenden Ansprüche,
**dadurch gekennzeichnet,**
**daß** im Bereich zwischen der ersten Stufe (129) und der zweiten Stufe (130) etwa quermittig bezüglich des Kassettenbasiskörpers eine sich in Längserstreckung Grundplatte (130) erstreckende Langlochformausnehmung (137) eingebracht ist, in der die Rastklinke (122) um eine Achse (138), welche benachbart zur ersten Stufe (129) angeordnet ist, federnd schwenkbar gelagert ist, wobei die Rastklinke (122) eine Gleitfläche (139) und eine Rastkante (140) aufweist, welche zur Anschlagfläche (131) hin weist.

29. Crimphubwerkzeugvorrichtung nach einem oder mehreren der vorhergehenden Ansprüche,
**dadurch gekennzeichnet,**
**daß** im Bereich zwischen der zweiten Stufe (130) und der zweiten Stirnkante (128) in die Oberseite (123) eine in der Draufsicht L-förmige Ausnehmung (142) eingebracht ist, welche einseitig durch eine Innenseite (136a) der Führungsleiste (121) begrenzt ist, so daß eine in der Draufsicht etwa quadratische U-förmige Ausnehmung im Kassettenbasiskörper ausgebildet ist, wobei in der Ausnehmung (142) formschlüssig in Richtung der Längserstreckung des Kassettenbasiskörpers verschieblich ein Anlagestück (143) sitzt, welches mittels einer Schraube (143a) gegen die Innenseite (136a) befestigbar ist.

30. Crimphubwerkzeugvorrichtung nach einem oder mehreren der vorhergehenden Ansprüche,
**dadurch gekennzeichnet,**
**daß** das Anlagestück (143) plattenförmig ist und zur Innenseite (136a) eine Verdrehschutzleiste (143c) aufweist, welche in eine entsprechende L-förmige Ausnehmung (143d) und Führungsleiste (122) eingreift.

31. Crimphubwerkzeugvorrichtung nach einem oder mehreren der vorhergehenden Ansprüche,
**dadurch gekennzeichnet,**
**daß** das Anlagestück (143) eine Ausnehmung (144) aufweist, in der eine Auflageeinrichtung (145) höhenverstellbar featlegbar sitzt und die Auflageeinrichtung (145) im wesentlichen L-förmig auggebildet ist und einen Steckschenkel (146) und einen Auflagerschenkel (147) aufweist, wobei die Oberseite des Auflagerschenkels (147) als Auflagefläche für den Kontaktbereich eines zu verarbeitenden Crimpkontaktelements dient.

32. Crimphubwerkzeugvorrichtung nach einem oder mehreren der vorhergehenden Ansprüche,
**dadurch gekennzeichnet,**
**daß** gegen eine mit Passmaß gestuft ausgebildete Vorderseite (143b) des Anlagestücks (143) gesetzt in der Vertiefung (142) ein zum Adercrimpstempel (46) und zum Isolationscrimpstempel (91) korrespondierendes Unterwerkzeug (150) sitzt, welches mit je einer Auflagezone für den Adercrimp und den Isolationscrimp eines Crimpkontaktelements ausgestattet ist, wobei das Unterwerkzeug (150) eine zur gestuften Vorderseite (143b) korrespondierende gestufte Hinterseite aufweist, so daß das Unterwerkzeug (150) definiert gegenüber der Innenseite (136a) positioniert sitzt.

33. Crimphubwerkzeugvorrichtung nach einem oder mehreren der vorhergehenden Ansprüche,
**dadurch gekennzeichnet,**
**daß** gegen die zweite Stirnkante (128) die Ausnehmung (142) stirnseitig abschließend ein Messerhalter (152) mittels Schrauben (152a) befestigt, insbesondere verschraubt ist, wobei der Messerhalter (152) etwa quermittig ein über dessen Oberseite hinausragendes, in Arbeitsrichtung (5) federbelastet verschiebliches Stanzmesser (153) lagert.

34. Crimphubwerkzeugvorrichtung nach einem oder mehreren der vorhergehenden Ansprüche,
**dadurch gekennzeichnet,**
**daß** das Stanzmesser (153) eine erste Schneidkante (154) aufweist, welche mit einer korrespondierenden Gegenschneidkante (155) am Unterwerkzeug (150) zusammenwirkt und eine zweite Schneidkante (156) aufweist, welche mit einer korrespondierenden Gegenschneidkante (157) am Messerhalter (152) zusammenwirkt.

35. Crimphubwerkzeugvorrichtung nach einem oder mehreren der vorhergehenden Ansprüche,
**dadurch gekennzeichnet,**
**daß** das Stanzmesser (153) als Betätigungsfläche an sei ner Oberseite eine zur Hammerstirnfläche (105) des Hammers (49) korrespondierende Betätigungsstirnseite (158) besitzt.

36. Crimphubwerkzeugvorrichtung nach einem oder mehreren der vorhergehenden Ansprüche,
**dadurch gekennzeichnet,**
**daß** der Werkzeugkopf (6) ein im wesentlichen quaderförmiges Trägerteil (160) mit einer oberen Stirnseite (161), einer unteren Stirnseite (162), einer der Werkzeugseite (24) des Trägerteils (4) zugewandten ersten Flachseite (163), einer dieser gegenüberliegenden zweiten Flachseite (164) sowie zwei Seitenflächen (165) aufweist, wobei im Bereich der in Arbeitsrichtung (5) oberen Hälfte des Trägerteils (160) von der zweiten Flachseite (164) vertikal beabstandet parallel zueinander verlaufende Stege (166, 167) abgehen, welche sich außenseitig bündig zu den Seitenflächen (165) anschließen, oberseitig bündig zur ersten Stirnseite (61) abschließen und unterseitig Stirnkanten (168) aufweisen, welche rechtwinklig zur zweiten Flachseite (164) angeordnet sind und die Stege (166, 167) mit ihren Innenseiten (169, 170) eine vertikal verlaufende, im Querschnitt U-förmige Nut 171 begrenzen, deren Nutboden (172) parallel zur zweiten Flachseite (164) über diese ein Stück hervorragend verläuft.

37. Crimphubwerkzeugvorrichtung nach einem oder mehreren der vorhergehenden Ansprüche,
**dadurch gekennzeichnet,**
**daß** vertikal mittig die Stege (166, 167) sich von den Stirnkanten (173, 174) weg erstreckende, im Querschnitt U-förmige und zueinander fluchtende Nutausnehmungen (175, 176) aufweisen, welche jeweils durch eine obere Begrenzungskante (177) und eine parallel dazu verlaufende untere Begrenzungskante (178) sowie durch einen Nutboden (179) begrenzt sind.

38. Crimphubwerkzeugvorrichtung nach einem oder mehreren der vorhergehenden Ansprüche,
**dadurch gekennzeichnet,**
**daß** zwischen der Nutausnehmung (175) des ersten Steges (166) und dessen unterer Stirnkante (168) von der Stirnkante (173) aus eine zum Innenraum der Nut (171) hin offene, im Querschnitt überhalbkreisförmige Vertiefung (181) eingebracht ist, deren Vertiefungsgrund ein Stück beabstandet zum Nutboden (172) liegt.

39. Crimphubwerkzeugvorrichtung nach einem oder mehreren der vorhergehenden Ansprüche,
**dadurch gekennzeichnet,**
**daß** gegen die rückseitige erste Flachseite (163) über die gesamte vertikale Längserstreckung des Trägerteils (160) eine Führungsplatte (184) gesetzt und befestigt ist, welche das Trägerteil (160) seitlich ein Stück überragt, so daß Gleitstege (185, 186) ausgebildet sind, mit denen der Werkzeugkopf (16) formschlüssig vertikal verschieblich in die von der Flachnut (27) und den Nutstegplatten (30) begrenzte Führungsnut einsetzbar ist.

40. Crimphubwerkzeugvorrichtung nach einem oder mehreren der vorhergehenden Ansprüche,
**dadurch gekennzeichnet,**
**daß** oberseitig benachbart zum Nutboden (172) das Trägerteil (160) eine vertikale Sacklochbohrung (187) zur Aufnahme einer Einstelleinrichtung (188) für den Adercrimpstempel (46) aufweist, wobei die Einstelleinrichtung (188) einen Steckbolzen (189) und an dessen einem Ende befestigt eine kreisscheibenförmige Einstellscheibe (190) aufweist und die Einstellscheibe (190) umfänglich einen radial abgehenden, nach Art eines Gewindeganges angeordneten Anschlagsteg mit einer unterseitigen Anschlagfläche (192) und einer Einstellskala aufweist.

41. Crimphubwerkzeugvorrichtung nach einem oder mehreren der vorhergehenden Ansprüche,
**dadurch gekennzeichnet,**
**daß** in die unterseitige zweite Stirnseite (162) über die gesamte Quererstreckung des Trägerteils (160) eine im Querschnitt U-förmige Aufnahmenut (195) eingebracht ist, in der ein im wesentliches L-förmiges Verbindungsstück (196) mit einem vertikal verlaufenden Verbindungsschenkel (197) zur Anbindung einer Zahnstange (198) und einem horizontal verlaufenden Befestigungssteg (199) zur Befestigung am Trägerteil (160) sitzt und der horizontale Befestigungssteg (199) eine Quernutausnehmung (200) aufweist, in der verschieblich eine Ver-/Entriegelungstaste (201) sitzt.

42. Crimphubwerkzeugvorrichtung nach einem oder mehreren der vorhergehenden Ansprüche,
**dadurch gekennzeichnet,**
**daß** die Ver-/Entriegelungstaste (201) einen Führungssteg (202), einen von diesem nach unten einendig endseitig abgehenden Anschlagsteg (203) und anderendig einen Betätigungslappen (204) aufweist und in der Quernut (200) federbelastet sitzt, wobei sich eine Druckfeder (205) einendig am Anschlagsteg (203) und anderendig beispielsweise an der Führungsplatte (184) abstützt.

43. Crimphubwerkzeugvorrichtung nach einem oder mehreren der vorhergehenden Ansprüche,
**dadurch gekennzeichnet,**
**daß** im Eckbereich zwischen der zweiten Flachseite (164) und den Seitenflächen (165) jeweils ein Verschlußgegenstück (210) befestigt ist, z.B. verstiftet und verschraubt ist, welches im Querschnitt L-förmig aus einer Befestigungsplatte (211) und jeweils zwei von dieser rechtwinklig abgehenden Verschlußstegen (212) besteht, wobei sich die Verschlußstege (212) parallel beabstandet zur zweiten Flachseite (164) erstrecken und von dieser einen Abstand aufweisen, der der Dicke der Verschlußplatte (55) entspricht, so daß eine zur Führungsnut (57) des Oberwerkzeugmoduls (7) korrespondierende Gegenführungsnut ausgebildet ist.

44. Crimphubwerkzeugvorrichtung nach einem oder mehreren der vorhergehenden Ansprüche,
**dadurch gekennzeichnet,**
**daß** die Verschlußstege (212) der Verschlußgegenstücke (210) vertikal jeweils in einem Abstand voneinander angeordnet sind, welcher der vertikalen Erstreckung der oberen Verschlußstege (60) der Verschlußplatte (55) des Oberwerkzeugmoduls (7) entspricht.

45. Crimphubwerkzeugvorrichtung nach einem oder mehreren der vorhergehenden Ansprüche,
**dadurch gekennzeichnet,**
**daß** in der Nut (171) vom Nutboden (172) her aufeinanderfolgend ein erstes Druckstück (220) zur Betätigung des Adercrimpstempels (46), ein in der Ausnehmung (181) schwenkbar gelagerter Betätigungshebel (221) zur Betätigung des Auswerfers (47) und ein zweites Druckstück (222) zur Betätigung des Isolationscrimpstempels (48) und des Hammers (49) sitzen.

46. Crimphubwerkzeugvorrichtung nach einem oder mehreren der vorhergehenden Ansprüche,
**dadurch gekennzeichnet,**
**daß** das erste Druckstück (220) flachplattenförmig mit einer ersten Flachseite (225), einer zweiten Flachseite (226), zwei Seitenkanten (227), einer unteren Betätigungsstirnkante (228) ausgebildet ist und an dem der Betätigungskante (228) gegenüberliegenden Ende einen Anschlagsteg (229) mit einer oberseitigen Erhebung (230) aufweist, welche sich ein Stück von der ersten Flachseite (225) weg erstreckt, wobei das erste Druckstück (220) längs verschieblich über die Seitenkanten (227) spielfrei oder nahezu spielfrei geführt, in der Nut (171) sitzt.

47. Crimphubwerkzeugvorrichtung nach einem oder mehreren der vorhergehenden Ansprüche,
**dadurch gekennzeichnet,**
**daß** der Betätigungshebel (221) plattenförmig mit einer zur Ausnehmung (181) korrespondierenden kreisscheibenförmigen Gelenkplatte (231) und einem daran angeformten Ausleger (232) ausgebildet ist, welcher in den Nutinnenraum der Nut (171) ragt, wobei der Ausleger (232) an seinem freien Ende spitz auslaufend mit einer schrägen oder gewölbten Betätigungsfläche (235) ausgebildet ist und an seiner oberen Umfangskante eine U-förmige Vertiefung (236) und dieser gegenüberliegend an der unteren Umfangskante einen Rundnocken (237) aufweist.

48. Crimphubwerkzeugvorrichtung nach einem oder mehreren der vorhergehenden Ansprüche,
**dadurch gekennzeichnet,**
**daß** etwa lotrecht zur Betätigungsfläche (235) des Betätigungshebels (221) den Steg (167) etwa auf Höhe der Nutausnehmung (176) eine Schrägbohrung (238) durchdringt, in der ein Zwangsbetätigungsstift (239) sitzt, welcher mit seinem nutseitigen Ende auf der Betätigungsfläche (35) aufsitzt und mit seinem freien Ende über die Seitenfläche (165) ein Stück hervorsteht, wenn der Betätigungshebel (221) in einer gegenüber der unteren Grenzschwenklage nach oben ausgelenkten Schwenklage angeordnet ist.

49. Crimphubwerkzeugvorrichtung nach einem oder mehreren der vorhergehenden Ansprüche,
**dadurch gekennzeichnet,**
**daß** das zweite Druckstück (222) im wesentlichen quaderförmig mit einer ersten Flachseite (240), einer zweiten Flachseite (241), Seitenkanten (242), einer oberen Stirnkante (243) und einer unteren Stirnkante (244) ausgebildet ist, wobei die zweite Flachseite (241) eine keilförmige Nut (245) mit einer horizontalen oberen Begrenzungskante (246) und einer schrägen unteren Begrenzungskante (247) zur Aufnahme eines Stellkeiles (248) aufweist und die rückseitige Flachseite (240) des Druckstücks (222) ein Kreuznutbild mit einer breiten Horizontalnut (250) und einer schmalen, vertikal mittig verlaufenden Vertikalnut (251) sowie einer breiten vertikal mittig unterhalb verlaufenden Vertikalnut (251a) aufweist.

50. Crimphubwerkzeugvorrichtung nach einem oder mehreren der vorhergehenden Ansprüche,
**dadurch gekennzeichnet,**
**daß** das Kreuznutbild eine Tiefe aufweist, welche etwa der Materialstärke des Betätigungshebels (221) entspricht und derart angeordnet ist, daß der Ausleger (232) in der breiten Horizontalnut (250) frei schwenkbar ist, wobei in die schmale Vertikalnut (251) eine Druckfeder (252) eingesetzt ist, welche sich einendig am oberen Endbereich der Vertikalnut (252) und anderendig in der Ausnehmung (181) des Betätigungshebels (221) abstützt und diesen so in seine untere Grenzschwenklage drückt.

51. Crimphubwerkzeugvorrichtung nach einem oder mehreren der vorhergehenden Ansprüche,
**dadurch gekennzeichnet,**
**daß** der Stellkeil (248) plattenförmig ausgebildet ist mit einer horizontalen Oberkante (260), einer schrägen Unterkante (261), einer Schmalstirnkante (262) am verjüngten Ende des Stellkeils (248) und einer Breitstirnkante (263) am verdickten Ende des Stellkeils (248), wobei der Stellkeil (248) in der Keilnut (245) sitzt und das zweite Druckstück (222) jeweils seitlich ein Stück überragt, so daß das verjüngte Ende in die Nutausnehmung (176) und das verdickte Ende in die Nutausnehmung (175) jeweils ein Stück hineinragt.

52. Crimphubwerkzeugvorrichtung nach einem oder mehreren der vorhergehenden Ansprüche,
**dadurch gekennzeichnet,**
**daß** im Bereich des verdickten Endes der Stellkeil (248) eine horizontale Bohrung aufweist, in der ein Betätigungsstift (265) sitzt, welcher vom zweiten Druckstück (222) und vom Stellkeil (248) weg weisend ein Stück hervorragt, wobei der Stift (265) mit seinem freien Ende in eine Spiralnut eines Stellrades (266) ragt, welches um eine horizontale Achse (267) drehbar gelagert ist, so daß durch drehende Betätigung des Stellrades (266) der Stellkeil (248) in der Keilnut (247) des zweiten Druckstücks (222) hin und her verschiebbar ist und somit je nach Stellung des Stellkeils (248) in der Keilnut (245) des zweiten Druckstücks (222) dessen vertikal oberer Anschlag variabel einstellbar ist.

53. Crimphubwerkzeugvorrichtung nach einem oder mehreren der vorhergehenden Ansprüche,
**dadurch gekennzeichnet,**
**daß** gegen die Stirnkanten (173, 174), die Nut (171) vorderseitig abschließend, ein Deckel (268) gesetzt ist und mittels Schrauben, welche in die Gewindebohrungen (180) eingreifen, befestigt ist, wobei etwa zentralmittig im Deckel (268) ist eine Bohrung (269) eingebracht ist, welche einen Bolzen (nicht gezeigt) aufnimmt, auf dem das Stellrad (266) um die horizontale Achse (267) drehbar gelagert ist.

54. Crimphubwerkzeugvorrichtung nach einem oder mehreren der vorhergehenden Ansprüche,
**dadurch gekennzeichnet,**
**daß** gegen die untere Stirnkante (244) des zweiten DruckStücks (222) eine Druckplatte (270) gesetzt ist und mit einer Schraube (271) befestigt ist, wobei die Druckplatte (270) eine zum Nutboden (172) weisende Längskante (272) eine gegenüberliegende Längskante (273) und zwei Stirnkan ten (274) aufweist, welche jeweils bündig mit den Seitenkanten (242) des Druckstücks (222) abschließen.

55. Crimphubwerkzeugvorrichtung nach einem oder mehreren der vorhergehenden Ansprüche,
**dadurch gekennzeichnet,**
**daß** die Längskante (272) außenseitig jeweils zwei Überstände (275) aufweist, so daß zwischen den Überständen (275), begrenzt durch die Längskante (272), eine Nut für den Betätigungslappen (86) des Auswerfers (47) gebildet ist.

56. Crimphubwerkzeugvorrichtung nach einem oder mehreren der vorhergehenden Ansprüche,
**dadurch gekennzeichnet,**
**daß** die Rastkante (140) als gewölbte Zylindermantelabschnittsfläche mit einem Krümmungsradius R ausgebildet ist, wobei die Mittelachse (300) des zugehörigen Zylinders bezüglich der Schwenkachse (138) der Rastklinke (122) exzentrisch, inbesondere exzentrisch bezüglich der Gleitfläche (139) nach unten versetzt angeordnet ist.

## Claims

1. Alternating stroke crimp pressing tool which can be inserted into a crimp press, having a tool frame (2) in which a tool head (6) which can be moved up and down vertically by means of the crimp press is mounted in order to hold upper tools (46, 47, 48, 49) of an alternating/tool set, and the tool frame (2) has holding devices (16, 36) for corresponding lower tools (145, 150, 153), **characterized in that** the upper tools (46, 47, 48, 49) are combined and preassembled to form an upper tool module (7) and the lower tools (145, 150, 153) are combined and preassembled to form a lower tool module (9), the upper tool module (7) being held on the tool head (6) and the lower tool module (9) being held on the tool frame (2) such that they can be inserted in a releasable latching manner.

2. Alternating stroke crimp pressing tool according to Claim 1, **characterized in that** the lower tool module (9) is constructed in the manner of an insert cassette with a latching pawl (122) and can be inserted without play into a matching groove (16) in a base plate (3) of the tool frame (2).

3. Alternating stroke crimp pressing tool according to Claim 1 and/or Claim 2, **characterized in that** the upper tool module (7) is constructed in the manner of an insert cassette and, by means of a linear bayonet closure (60, 61, 212, 201), can be inserted without play in a releasable latching manner.

4. Alternating stroke crimp pressing tool according to one or more of Claims 1 to 3, **characterized in that** vertical stop devices (220, 222) for the upper tools (46, 48, 49) are integrated in the tool head (6) and, after the upper tool module (7) has been inserted, interact with the upper tools (46, 48, 49).

5. Alternating stroke crimp pressing tool according to Claim 4, **characterized in that** the stop devices (220, 222) can be set separately from one another by means of setting devices (188 and 226, 265, 248).

6. Alternating stroke crimp pressing tool according to one or more of the preceding claims, **characterized in that** the upper tools form an upper tool pack (115), comprising a wire crimping punch (46), an ejector (47), an insulation crimping punch (48) and a hammer (49), which interact with a corresponding lower tool (150) and a corresponding punching knife (153) in the lower tool module (9).

7. Alternating stroke crimp pressing tool according to one or more of the preceding claims, **characterized in that** the tool frame (2) has a base plate (3) and a carrier part (4).

8. Alternating stroke crimp pressing tool according to one or more of the preceding claims, **characterized in that** the alternating stroke pressing tool (1) has a feed device (8) for crimp contact elements, for example lined up in the manner of a belt on a carrier strip, a mechanism being provided to drive the feed device (8) in an oscillating manner in a delivery direction (11), converting the alternating stroke movement of the tool head (6) into an oscillating feed movement of a transport finger of the feed device (8).

9. Alternating stroke crimp pressing tool according to one or more of the preceding claims, **characterized in that** the base plate (3) is constructed substantially in the form of a rectangular plate with a longitudinal extent in the direction of a mounting direction (10) and a transverse extent in the direction of the delivery direction (11), the base plate (3) having, adjacent to one longitudinal bounding edge (50) on its upper side a flat groove (16) of U-shaped cross section with a groove base (17) and two groove bounding edges (18), the said flat groove (16) penetrating the base plate (3) over its entire longitudinal extent and, from the longitudinal boundary edge lying opposite the longitudinal boundary edge (15) there originating an outrigger (19), which extends in the delivery direction (11) as far as its free end (20).

10. Alternating stroke crimp pressing tool according to one or more of the preceding claims, **characterized in that** the carrier part (4) is of cheek-like design and extends vertically in a working direction (5) and horizontally in a delivery direction of the feed device (8), the carrier part (4) being seated with a first column (21) on the free end (20) of the outrigger (19) and with a second column (22) on the upper side of the base plate (3) in the region of attachment of the outrigger (19), adjacent to the groove (16), the carrier part having a mechanism side (23) and a tool side (24) located opposite the mechanism side (23), and the sub area of the carrier part (4) that projects into the base plate (3) has on the tool side (24) a vertical flat groove (27) of U-shaped cross section which extends in the working direction (5).

11. Alternating stroke crimp pressing tool according to one or more of the preceding claims, **characterized in that** adjacent to the flat groove (27), from the mechanism side (24), groove web plates (30) are fixed to the carrier part (4) and each project a little beyond the groove (27), so that a shaped guide groove is formed for the form-fitting mounting of the tool head (6) such that it can be displaced in the working direction (5).

12. Alternating stroke crimp pressing tool according to one or more of the preceding claims, **characterized in that** in a horizontal guide groove (25) in the second column (22) there is seated a displaceable setting plate (31) which can be fixed along the groove longitudinal direction and which has a slot (32) centrally, via which it can be fixed in a clamping manner with respect to the groove (25) by means of a screw (33), there being fixed on the mechanism-side end of the setting plate (31) a plate-like outrigger (34) which, in its region projecting beyond the setting plate (31), has a setting screw (35) which is supported on the second column (22) of the carrier part (4) and, on the opposite end of the setting plate (31), there being fixed a substantially L-shaped matching latching angle (36), whose one limb (37) bears on the end of the setting plate (31) and whose other limb (38) is arranged at a distance from the upper side of the base plate (3), projecting freely approximately as far as the longitudinal centre of the flat groove (16).

13. Alternating stroke crimp pressing tool according to one or more of the preceding claims, **characterized in that** the limb (38) is designed to be approximately square in cross section with a boundary edge (40) on the tool side and a boundary edge (41) on the mechanism side, the corner of the edge (41) which faces the flat groove (16) having a chamfer (39).

14. Alternating stroke crimp pressing tool according to one or more of the preceding claims, **characterized in that** the upper tool module (7) possesses a punch-holding device (45) to hold the upper tool punch, this device having a substantially U-shaped holding part (50) with a base web (51), a first limb web (52) and a second limb web (53), which are arranged parallel at a distance from each other and, at the free end of the limb webs (52, 53), the latter in each case having an L-shaped recess (54) on the outside, a closure plate (55) connecting the first limb web (52) and the second limb web (53) being fixed at their free ends, so that the base web (51), the first limb web (52), the second limb web (53) and the closure plate (55) form a holding shaft (56) to hold the upper tool punch (46, 47, 48, 49), the said shaft (56) extending in the working direction (5) and being open on both sides.

15. Alternating stroke crimp pressing tool according to one or more of the preceding claims, **characterized in that** the closure plate (55) projects beyond the L-shaped recesses (54) with a groove web (58) at the side, so that the closure plate (55) together with the L-shaped recesses (54) in the limb webs (52, 53) in each case forms a guide groove (57), the groove web (58) that projects beyond the L-shaped recess (54) having at about half its height a recess (59), so that in each case an upper and a lower closure web (60, 61) is formed.

16. Alternating stroke crimp pressing tool according to one or more of the preceding claims, **characterized in that** the closure webs (60, 61) are closely tolerated in terms of their thickness, so that the upper tool module can be inserted without play in a matching holder.

17. Alternating stroke crimp pressing tool according to one or more of the preceding claims, **characterized in that** from the outside of the second limb web (53), at about half its vertical height, a slot-like horizontal recess (62) is introduced, which passes through the second limb web (53) and continues a little further in the base web (51) and, corresponding to the slot-like recess (62), a slot-recess (63) is likewise introduced into the closure plate (55), its depth in the closure plate (55) corresponding to the depth of the slot recess (62) in the base web (51).

18. Alternating stroke crimp pressing tool according to one or more of the preceding claims, **characterized in that** a locking bolt (64) can be inserted into the slot-like recesses (62, 63) from the closure-plate side in a direction (65), the locking bolt (64) being substantially cube-shaped and, seated with its one long half in the slot recess (62), being supported on the second limb web (52) and projecting with its second longitudinal half into the holding shaft (56).

19. Alternating stroke crimp pressing tool according to one or more of the preceding claims, **characterized in that** the wire crimping punch (46) is designed to be flat in the shape of a rectangular plate with an upper front edge (72), a lower front edge (73) and a first longitudinal bounding edge (74) and a second longitudinal bounding edge (75), the width of the wire crimping punch (74) being chosen such that the wire crimping punch (46) can be inserted without play into the holding shaft (56), the longitudinal bounding edges (74, 75) in each case lying opposite the inner sides of the limb webs (52, 53) of the holding part (50).

20. Alternating stroke crimp pressing tool according to one or more of the preceding claims, **characterized in that** the wire crimping punch (46) has, approximately in the upper third, a slot recess (77) which extends a little from the second longitudinal bounding edge (75) in the direction of the longitudinal mid-plane of the wire crimping punch (46), and this recess has an upper bounding face (78) and a lower bounding face (79), which are arranged at a distance from each other in such a way that the cube-shaped locking bolt (74) is guided without play or virtually without play between the bounding faces (78, 79).

21. Alternating stroke crimp pressing tool according to one or more of the preceding claims, **characterized in that** the ejector (47) is designed to be flat in the shape of a rectangular plate and has an upper front edge (80), a lower front edge (81) and two longitudinal edges (82, 83) and, in terms of the extent of its width, is designed to be somewhat narrower than the wire crimping punch (46), the ejector (47) having L-shaped recesses (85) in the corner region between the upper front edge (80) and the longitudinal edges (82, 83), so that an actuating lug (86) is formed and, in the upper quarter, the ejector (47) has a recess (87) that extends from the longitudinal edge (83) as far as the longitudinal centre of the ejector in such a way that the ejector (47) is held with play, in particular about 3mm, in its longitudinal direction by the bolt (64).

22. Alternating stroke crimp pressing tool according to one or more of the preceding claims, **characterized in that** the insulation crimping punch (48) is constructed in the form of a flat plate with an upper front edge (90), a lower front edge (91) and two longitudinal edges (92, 93) and can be inserted without play into the holding shaft (56), the latter having on its second longitudinal edge (93) a slot recess (95) which extends a little from the second longitudinal edge (93) in the direction of the longitudinal centre of the insulation crimping punch (48), the slot recess (95) being designed to be enlarged as compared with the slot recess (77), so that the insulation crimping punch (48) can be fixed with longitudinal play in the holding shaft (56) by the locking bolt (64).

23. Alternating stroke crimp pressing tool according to one or more of the preceding claims, **characterized in that** on one flat side (98), the insulation crimping punch (48) has a flat groove (99) over its entire longitudinal extent, into which groove the ejector (47) can be inserted and is held such that it can be displaced in the longitudinal direction, the depth of the flat groove (99) corresponding to the material thickness of the ejector (47) or being somewhat greater.

24. Alternating stroke crimp pressing tool according to one or more of the preceding claims, **characterized in that** the hammer (49) is designed to be flat in the form of a rectangular plate with an upper front edge (100), a lower front edge (101) and two longitudinal edges (102 and 103) and can be inserted without play or with little play into the holding shaft (56), a notch recess (104) being provided on the lower front edge (101) of the hammer, so that two front hammer faces (105) are formed from the lower front edge (101).

25. Alternating stroke crimp pressing tool according to one or more of the preceding claims, **characterized in that** the hammer (49) is designed to be thin-walled approximately over the upper half of one flat side (106), forming a step face (107), and in its upper quarter, the hammer (49) has a slot recess (108) extending from the second longitudinal edge (103) in the direction of the longitudinal centre of the hammer (49) and having an upper bounding edge (109) and a lower bounding edge (110), which is larger than the slot recess (77) of the wire crimping punch (46).

26. Alternating stroke crimp pressing tool according to one or more of the preceding claims, **characterized in that** the lower tool module (9) is designed in the manner of an insert cassette with a basic cassette body, the basic cassette body being built up in two parts from a base plate (120) and a guide strip (121), and the base plate (120) being designed substantially in the form of a flat plate with a double-stepped upper side (123), a flat lower side (124), a first side edge (125) and a second side edge (126), and also a first free front edge (127) and an opposite second front edge (128), the stepped upper side (123), starting from the free front edge (127), forming a first step (129) and a second step (130) with a stop face (131), the first step (129) having an insertion bevel (132).

27. Alternating stroke crimp pressing tool according to one or more of the preceding claims, **characterized in that** the guide strip (121) is placed against the second side edge (126), its upper side (135) following the contour of the upper side (123) and its longitudinal extent corresponding to the longitudinal extent of the base plate (120), the guide strip (121) having a free side edge (136) which is arranged parallel and at a distance from the first side edge (125) of the base plate (120), the distance of the first side edge (125) and of the free side edge (136) corresponding to the distance of the groove side edges (18) of the flat groove (16) in the base plate (3), so that the basic cassette body can be inserted without lateral play into the flat groove (16).

28. Alternating stroke crimp pressing tool according to one or more of the preceding claims, **characterized in that**, in the region between the first step (129) and the second step (130), there is introduced a slot-shaped recess (137) which extends in the longitudinal extent of the base plate (130) approximately transversely centrally with respect to the basic cassette body, in which recess (137) the latching pawl (122) is arranged such that it can be pivoted in a sprung manner about an axis (138) which is arranged adjacent to the first step (129), the latching pawl (122) having a sliding face (139) and a latching edge (140) which points towards the stop face (131).

29. Alternating stroke crimp pressing tool according to one or more of the preceding claims, **characterized in that**, in the region between the first step (130) and the second front edge (128), a recess (142) which is L-shaped in plan view is introduced into the upper side (123) and is bounded on one side by an inner side (136a) of the guide strip (121), so that a recess shaped approximately like a square U in plan view is formed in the base 6 cassette body, a contact piece (143) being seated with a form fit in the recess (142) such that it can be displaced in the direction of the longitudinal extent of the basic cassette body and can be fixed against the inner side (136a) by means of a screw (143a).

30. Alternating stroke crimp pressing tool according to one or more of the preceding claims, **characterized in that** the contact piece (143) is plate-like and on the inner side (136a) has an anti rotation strip (143a) which engages in a corresponding L-shaped recess (143d) and guide strip (122).

31. Alternating stroke crimp pressing tool according to one or more of the preceding claims, **characterized in that** the contact piece (143) has a recess (144) in which a support device (145) is seated such that it can be fixed and adjusted vertically, and the support device (145) is designed to be substantially L-shaped and has a plug-in limb (146) and a support limb (147), the upper side of the support limb (147) serving as a support face for the contact region of a crimp contact element to be processed.

32. Alternating stroke crimp pressing tool according to one or more of the preceding claims, **characterized in that** set against a front side (143b) of the contact piece (143), formed stepped with a fitting dimension, in the depression (142) there is seated a lower tool (150) which corresponds to the wire crimping punch (46) and to the insulation crimping punch (91) and which is equipped with a contact zone for the wire crimp and the insulation crimp of a crimp contact element in each case, the lower tool (150) having a stepped rear side corresponding to the stepped front side (143b), so that the lower tool (150) is seated positioned in a defined manner with respect to the inner side (136a).

33. Alternating stroke crimp pressing tool according to one or more of the preceding claims, **characterized in that** fixed against the second front edge (128), closing off the recess (142) at the front side, a knife holder (152) is fixed, in particular screwed, by means of screws (152a), the knife holder (152) mounting approximately transversely centrally a punch knife (153) which projects beyond its upper side and can be displaced and is spring loaded in the working direction (5).

34. Alternating stroke crimp pressing tool according to one or more of the preceding claims, **characterized in that** the punch knife (153) has a first cutting edge (154) which interacts with a corresponding matching cutting edge (155) on the lower tool (150) and has a second cutting edge (156) which interacts with a corresponding matching cutting edge (157) on the knife holder (152).

35. Alternating stroke crimp pressing tool according to one or more of the preceding claims, **characterized in that** the punch knife (153) has, as an actuating face on its upper side, a front actuating side (158) that corresponds to the front hammer face (105) of the hammer (49).

36. Alternating stroke crimp pressing tool according to one or more of the preceding claims, **characterized in that** the tool head (6) has a substantially cube-like carrier part (160) with an upper front side (161), a lower front side (162), a first flat side (163) facing the tool side (24) of the carrier part (4), a second flat side (164) located opposite the said first flat side (163), and also two side faces (165), in the region of the upper half of the carrier part (160) in the working direction (5), there originate webs (166, 167) which are spaced apart vertically from the second flat side (164), run parallel to each other and on the outside adjoin the side faces (165) flush, on the upper side terminate flush with the first front side (61) and on the underside have front edges (168) which are arranged at right angles to the second flat side (164), and the webs (166, 167) bounding with their inner sides (169, 170) a groove 171 of U-shaped cross section which runs vertically and whose groove base (172) runs parallel to the second flat side (164), projecting a little beyond the latter.

37. Alternating stroke crimp pressing tool according to one or more of the preceding claims, **characterized in that** vertically and centrally, the webs (166, 167) have groove recesses (175, 176) which extend away from the front edges (173, 174) are of U-shaped cross section and aligned with each other, each being bounded by an upper bounding edge (177) and a lower bounding edge (178) running parallel thereto and also by a groove base (179).

38. Alternating stroke crimp pressing tool according to one or more of the preceding claims, **characterized in that** between the groove recess (175) in the first web (166) and its lower front edge (168), a depression (181) whose cross section is shaped like more than a semicircle and which is open towards the interior of the groove (171) is introduced from the front edge (173), the base of the depression being located a short distance from the groove base (172).

39. Alternating stroke crimp pressing tool according to one or more of the preceding claims, **characterized in that** a guide plate (184) is set and fixed against the rear first flat side (163), over the entire vertical longitudinal extent of the carrier part (160), and projects a little laterally beyond the carrier part (160), so that sliding webs (185, 186) are formed with which the tool head (16) can be inserted with a form fit and such that it can be displaced vertically into the guide groove bounded by the flat groove (27) and the groove web plates (30).

40. Alternating stroke crimp pressing tool according to one or more of the preceding claims, **characterized in that** on the upper side, adjacent to the groove base (172), the carrier part (160) has a vertical blind hole (187) to hold a setting device (188) of the wire crimping punch (46), the setting device (188) having a plug-in pin (189) and, fixed to its one end, a setting disc (190) shaped like a circular disc, and the setting disc (190) having on the circumference a stop web which goes out radially, is arranged in the manner of a thread turn and has a stop face (192) on the underside and a setting scale.

41. Alternating stroke crimp pressing tool according to one or more of the preceding claims, **characterized in that** a holding groove (195) of U-shaped cross section is introduced into the second front side (162) on the underside, over the entire transverse extent of the carrier part (160), in which groove there is seated a substantially L-shaped connecting piece (196) with a connecting limb (197) that extends vertically for the attachment of a rack (198), and a fixing web (199) that extends horizontally for fixing to the carrier part (160), and the horizontal fixing web (199) has a transverse groove recess (200) in which a locking/unlocking key (201) is seated such that it can be displaced.

42. Alternating stroke crimp pressing tool according to one or more of the preceding claims, **characterized in that** the locking/unlocking key (201) has a guide web (202), a stop web (203) going away from the latter downwards on one side at one end and, at the other end, an actuating lug (204) and is seated under spring loading in the transverse groove (200), a compression spring (205) being supported at one end on the stop web (203) and at the other end, for example, on the guide plate (184).

43. Alternating stroke crimp pressing tool according to one or more of the preceding claims, **characterized in that**, in the corner region between the second flat side (164) and the side faces (165), in each case a matching closure piece (210) is fixed, for example pinned and screwed, being of L-shaped cross section and comprising a fixing plate (211) and in each case two closure webs (212) going away from the latter at right angles, the closure webs (212) extending at a distance from and parallel to the second flat side (164) and having a distance from the latter which corresponds to the thickness of the closure plate (55), so that a matching guide groove corresponding to the guide groove (57) in the upper tool module (7) is formed.

44. Alternating stroke crimp pressing tool according to one or more of the preceding claims, **characterized in that** the closure webs (212) of the matching closure pieces (210) are arranged vertically in each case at a distance from one another which corresponds to the vertical extent of the upper closure webs (60) of the closure plate (55) of the upper tool module (7).

45. Alternating stroke crimp pressing tool according to one or more of the preceding claims, **characterized in that** seated in the groove (171), following one another from the groove base (172), there are a first pressure piece (220) for actuating the wire crimping punch (46), an actuating lever (221) pivotably mounted in the recess (181) for actuating the ejector (47), and a second pressure piece (222) for actuating the insulating crimping punch (48) and the hammer (49).

46. Alternating stroke crimp pressing tool according to one or more of the preceding claims, **characterized in that** the first pressure piece (220) is designed in the form of a flat plate with a first flat side (225), a second flat side (226), two side edges (227) and a lower front actuating edge (228), and at the end opposite the actuating edge (228) has a stop web (229) with an elevation (230) on the upper side, which extends a little away from the first flat side (225), the first pressure piece (220) being seated in the groove (171) such that it can be displaced longitudinally, guided without play or virtually without play by the side edges (227).

47. Alternating stroke crimp pressing tool according to one or more of the preceding claims, **characterized in that** the actuating lever (221) is designed in the form of a plate with a hinged plate (231) in the form of a circular disc corresponding to the recess (181) and an outrigger (232) integrally moulded thereon, which projects into the interior of the groove (171), the outrigger (232) being designed to run out to a point at its free end with an oblique or curved actuating face (235) and, at its upper circumferential edge, having a U-shaped depression (236) and opposite the latter a round cam (237) on the lower circumferential edge.

48. Alternating stroke crimp pressing tool according to one or more of the preceding claims, **characterized in that** approximately perpendicular to the actuating face (235) of the actuating lever (221), an oblique hole (238) penetrates the web (167) approximately at the height of the groove recess (176), in which hole there is seated a forcible actuating pin (239), which is placed with its groove-side end on the actuating face (35) and projects a little with its free end beyond the side face (165) when the actuating lever (221) is arranged in a pivoted position deflected upwards with respect to the lower limiting pivoted position.

49. Alternating stroke crimp pressing tool according to one or more of the preceding claims, **characterized in that** the second pressure piece (222) is designed substantially in the form of a cube with a first flat side (240), a second flat side (241), side edges (242), an upper front edge (243) and a lower front edge (244), the second flat side (241) having a wedge-like groove (245) with a horizontal upper bounding edge (246) and an oblique lower bounding edge (247) to hold a setting wedge (248), and the rear flat side (240) of the pressure piece (222) having a crossed groove pattern with a broad horizontal groove (250) and a narrow vertical groove (251) running vertically centrally, and also a broad vertical groove (251a) running vertically centrally underneath.

50. Alternating stroke crimp pressing tool according to one or more of the preceding claims, **characterized in that** the crossed groove pattern has a depth which corresponds approximately to the material thickness of the actuating lever (221) and is arranged in such a way that the outrigger (232) can be pivoted freely in the broad horizontal groove (250), a compression spring (252) being inserted into the narrow vertical groove (251) and being supported at one end of the upper end region of the vertical groove (252) and at the other end in the recess (181) in the actuating lever (221), and thus urging the latter into its lower limiting pivoted position.

51. Alternating stroke crimp pressing tool according to one or more of the preceding claims, **characterized in that** the setting wedge (248) is designed in the form of a plate with a horizontal upper edge (260), an oblique lower edge (261), a narrow front edge (262) at the tapered end of the setting wedge (248) and a broad front edge (263) at the thickened end of the setting wedge (248), the setting wedge (248) being seated in the wedge groove (245) and the second pressure piece (222) in each case projecting a little laterally, so that in each case the tapered end projects a little into the groove recess (176) and the thickened end projects a little into the groove recess (175).

52. Alternating stroke crimp pressing tool according to one or more of the preceding claims, **characterized in that**, in the region of the thickened end, the setting wedge (248) has a horizontal hole in which there is seated an actuating pin (265) which, pointing away from the second pressure piece (222) and from the setting wedge (248), projects a little, the pin (265) projecting with its free end into a spiral groove in a setting wheel (266), which is mounted such that it can be rotated about a horizontal axis (267), so that as a result of rotational actuation of the setting wheel (266), the setting wedge (248) can be displaced to and fro in the wedge groove (247) of the second pressure piece (222), and thus, depending on the position of the setting wedge (248) in the wedge groove (245) of the second pressure piece (222), its vertically upper stop can be set variably.

53. Alternating stroke crimp pressing tool according to one or more of the preceding claims, **characterized in that** a cover (268) is set against the front edges (173, 174), terminating the groove (171) on the front side, and is fixed by means of screws which engage in the threaded holes (180), approximately centrally in the cover (268) a hole (269) being introduced which accommodates a pin (not shown), on which the setting wheel (266) is mounted such that it can be rotated about the horizontal axis (267).

54. Alternating stroke crimp pressing tool according to one or more of the preceding claims, **characterized in that** a pressure plate (270) is set against the lower front edge (244) of the second pressure piece (222) and is fixed by a screw (271), the pressure plate (270) having a longitudinal edge (272) pointing towards the groove base (172), an opposite longitudinal edge (273) and two front edges (274), which in each case terminate flush with the side edges (242) of the pressure piece (222).

55. Alternating stroke crimp pressing tool according to one or more of the preceding claims, **characterized in that** the longitudinal edge (272) in each case has two overhangs (275) on the outer side, so that between the overhangs (275), bounded by the longitudinal edge (272), there is formed a groove for the actuating lugs (86) of the ejector (47).

56. Alternating stroke crimp pressing tool according to one or more of the preceding claims, **characterized in that** the latching edge (140) is designed as a curved cylinder circumferential sectional face with a radius of curvature R, the mid-axis (300) of the associated cylinder being arranged to be offset eccentrically downwards with respect to the pivot axis (138) of the latching pawl (122), in particular eccentrically with respect to the sliding face (139).

## Revendications

1. Dispositif d'outil de sertissage levage, insérable dans une presse d'outil de sertissage, avec un châssis du dispositif (2), dans lequel est logée une tête verticale d'outil (6) qui monte et descend grâce à la presse d'outil de sertissage, pour loger des parties supérieures d'outils (46, 47, 48, 49) d'un jeu d'outils de levage et dans lequel le châssis du dispositif (2) présente des installations de logement (16, 36) pour des parties inférieures d'outils (145, 150, 153),
**caractérisé en ce que** les parties supérieures d'outils (46, 47, 48, 49) sont réunies, préassemblées en un module de partie supérieure d'outil (7) et les parties inférieures d'outils (145, 150, 153) en un module de partie inférieure d'outil (9), tandis que le module de la partie supérieure d'outil (7) et le module de la partie inférieure d'outil (9) sont retenus d'une manière insérable encliquetable détachable, le premier par la tête d'outil (6) et le second par le châssis du dispositif (2).

2. Dispositif d'outil de sertissage levage selon la revendication 1,
**caractérisé en ce que** le module de la partie inférieure d'outil (9) est façonné à la manière d'une cassette enfichable avec un cliquet d'enclenchement (122) et insérable sans jeu dans une rainure appropriée (16) d'une plaque de fondement (3) du châssis du dispositif (2).

3. Dispositif d'outil de sertissage levage selon les revendications 1 et/ou 2,
**caractérisé en ce que** le module de la partie supérieure d'outil (7) est façonné à la manière d'une cassette à insérer et qu'il est insérable sans jeu de manière détachable encliquetable au moyen d'un emboîtement à baïonnette (60, 61, 212, 201).

4. Dispositif d'outil de sertissage levage selon une ou plusieurs des revendications 1 à 3,
**caractérisé en ce que** des installations de blocage (220, 222) pour les parties supérieures d'outils (46, 48, 49) sont intégrées dans la tête d'outil (6), et qu'après l'insertion du module de la partie supérieure d'outil (7), elles agissent conjointement aux parties supérieures d'outils (46, 48, 49).

5. Dispositif d'outil de sertissage levage selon la revendication 4,
**caractérisé en ce que** les installations de blocage (220, 222) peuvent être réglées de manière séparée l'une de l'autre, au moyen d'installations de réglage (188 ou 226, 265, 248).

6. Dispositif d'outil de sertissage levage selon une ou plusieurs des revendications précédentes,
**caractérisé en ce que** les parties supérieures d'outils forment un paquet de partie supérieure d'outil (115), constitué d'un moule veiné de sertissage (46), d'un extracteur (47), d'un moule d'isolation de sertissage (48) et d'un marteau (49), qui, dans le module de la partie inférieure d'outil (9), agissent conjointement à une partie inférieure d'outil (150) correspondante et à un emporte-pièce (153) correspondant.

7. Dispositif d'outil de sertissage levage selon une ou plusieurs des revendications précédentes,
**caractérisé en ce que** le châssis du dispositif (2) présente une plaque de fondement (3) et un élément de support (4).

8. Dispositif d'outil de sertissage levage selon une ou plusieurs des revendications précédentes,
**caractérisé en ce que** le dispositif d'outil de levage (1) présente un dispositif d'amenée (8) pour par exemple des éléments de contact de sertissage rangés l'un à côté de l'autre sur un ruban porteur semblable à une sangle, tandis que, pour la propulsion oscillante du dispositif d'amenée (8) dans un sens d'exploitation, une transmission est prévue, qui transforme le mouvement de levage de la tête d'outil (6) en un mouvement d'amenée oscillant d'un doigt de transport du dispositif d'amenée (8).

9. Dispositif d'outil de sertissage levage selon une ou plusieurs des revendications précédentes,
**caractérisé en ce que** la plaque de fondement (3) est substantiellement façonnée en forme de plaque rectangulaire avec un allongement longitudinal dans le sens du sens de montage (10) et un allongement transversal dans le sens du sens d'exploitation (11), tandis que la plaque de fondement (3), au voisinage d'une arête de délimitation longitudinale (15), présente sur sa face supérieure une rainure plate en forme de U (16) en coupe transversale avec une rainure dans le fond (17) et deux arêtes de délimitation de rainure (18), qui pénètrent la plaque de fondement (3) sur l'ensemble de son allongement longitudinal et d'où depuis l'arête de délimitation longitudinale située en face de l'arête de délimitation longitudinale (15) part un bras (19), qui s'étend dans le sens d'exploitation (11) jusqu'à son extrémité libre (20).

10. Dispositif d'outil de sertissage levage selon une ou plusieurs des revendications précédentes,
**caractérisé en ce que** l'élément de support (4) est façonné en forme de joue et s'étend verticalement dans un sens de travail (5) et horizontalement dans un sens d'exploitation du dispositif d'amenée (8), tandis que l'élément de support (4) repose avec un premier montant (21) sur l'extrémité libre (20) du bras (19) et avec un deuxième montant (20) sur la face supérieure de la plaque de fondement (3) dans le secteur de rattachement du bras (19) à proximité de la rainure, tandis que l'élément de support présente une face de transmission (23) et une face outil (24) située face à la face de transmission (23) et dans la plaque de fondement (3) un secteur partiel de l'élément de support (4) qui fait saillie, présente sur la face outil (24) une verticale qui s'étend dans le sens de travail (5), et qui présente en coupe transversale une rainure plate (27) en forme de U.

11. Dispositif d'outil de sertissage levage selon une ou plusieurs des revendications précédentes,
**caractérisé en ce que** dans le voisinage de la rainure plate (27) du côté de la face de transmission (24) sur l'élément de support (4) sont fixés des plaques à nervures (30) qui dépassent chaque fois légèrement au-dessus de la rainure (27), de sorte qu'une rainure modelée est façonnée, mobile dans le sens de travail (5), pour loger mécaniquement la tête d'outil (6).

12. Dispositif d'outil de sertissage levage selon une ou plusieurs des revendications précédentes,
**caractérisé en ce que** dans une rainure de guidage (25) du deuxième montant (22) se trouve, dans le sens longitudinal de la rainure, une plaque de montage (31) mobile fixable qui présente au centre un trou longitudinal (32), sur lequel elle peut être fixée par blocage au moyen d'une vis (33), tandis qu'est fixé sur la face avant de la plaque de montage (31), du côté de la transmission, un bras en forme de plaque (34), qui, dans son secteur faisant saillie sur la plaque de montage (31), présente une vis de réglage (35) qui s'appuie sur le deuxième montant (22) de l'élément de support (4) et sur la face avant opposée de la plaque de montage (31) est fixé un angle opposé d'encoche (36) ayant substantiellement la forme d'un L, dont l'une des branches (37) est adjacente à la plaque de montage (31) et dont l'autre branche (38) éloignée de la face supérieure de la plaque de fondement (3) est disposée en saillie, environ jusqu'au milieu longitudinal de la rainure plate (16).

13. Dispositif d'outil de sertissage levage selon une ou plusieurs des revendications précédentes,
**caractérisé en ce que** la branche (38) est réalisée en quelque sorte carrée en coupe transversale, avec une arête de limitation (40) face à l'outil et une arête de limitation (41) face à la transmission, tandis que le coin de l'arête (41) tournée vers la rainure plate (16) présente un chanfrein (39).

14. Dispositif d'outil de sertissage levage selon une ou plusieurs des revendications précédentes,
**caractérisé en ce que** le module de la partie supérieure d'outil (7) possède une installation de réception de moule (45) pour loger le moule de la partie supérieure d'outil, tandis que celui-ci présente une pièce de logement (50) substantiellement en forme de U avec une bride de base (51), une première bride de branche (52) et une deuxième bride de branche (53), qui sont éloignées l'une par rapport à l'autre et qui, chaque fois, sur la partie extérieure, présentent un creux en forme de L (54), à l'extrémité libre des brides de branche (52, 53), tandis qu'une plaque de fermeture (55) est fixée, en les raccordant, aux extrémités libres de la première bride de branche (52) et de la deuxième bride de branche (53), de sorte que la bride de base (51), la première bride de branche (52) et la deuxième bride de branche (53) constituent un puits de logement (56) pour loger le moule de la partie supérieure d'outil (46, 47, 48, 49), qui s'étend dans le sens de travail (5) et qui est ouvert des deux côtés.

15. Dispositif d'outil de sertissage levage selon une ou plusieurs des revendications précédentes,
**caractérisé en ce que** la plaque de fermeture (55) fait saillie avec une bride d'encoche (58) latéralement sur les creux en forme de L (54), de sorte que la plaque de fermeture (55), en même temps que les creux en forme de L (54), forme chaque fois une rainure de guidage (57), tandis que la bride d'encoche (58) qui fait saillie sur le creux en forme de L (54) présente environ à la moitié de sa hauteur un creux (59), de sorte que chaque fois une bride de fermeture supérieure et inférieure (60, 61) est formée.

16. Dispositif d'outil de sertissage levage selon une ou plusieurs des revendications précédentes,
**caractérisé en ce que** les brides de fermeture (60, 61) sont étroitement tolérancées dans leur épaisseur, de sorte que le module de la partie supérieure de l'outil est insérable sans jeu dans un contre-logement.

17. Dispositif d'outil de sertissage levage selon une ou plusieurs des revendications précédentes,
**caractérisé en ce que**, à partir de la partie extérieure de la deuxième bride de branche (53) environ jusqu'à mi-hauteur verticalement, un creux horizontal en forme de fente (62) est réalisé, qui pénètre la deuxième bride de branche (53) et se poursuit encore légèrement dans la bride de base (51) et, de manière correspondante, est également réalisé, dans la plaque de fermeture (55), un creux en forme de fente (63), dont la profondeur dans la plaque de fermeture (55) correspond à la profondeur du creux de la fente (62) dans la bride de base (51).

18. Dispositif d'outil de sertissage levage selon une ou plusieurs des revendications précédentes,
**caractérisé en ce que** dans les creux en forme de fente (62, 63), à partir du côté de la plaque de fermeture, un verrou de sûreté (64) est insérable dans une direction (65), tandis que le verrou de sûreté (64) est substantiellement de forme parallélépipédique, et avec sa moitié longitudinale située dans le creux de la fente (62), s'appuie sur la deuxième bride de branche (52) et avec sa deuxième moitié longitudinale s'enfonce dans le puits de logement (56).

19. Dispositif d'outil de sertissage levage selon une ou plusieurs des revendications précédentes,
**caractérisé en ce que** le moule veiné de sertissage (46) est façonné plat, en forme de plaque rectangulaire avec une arête latérale supérieure (72), une arête latérale inférieure (73) et une première arête de délimitation longitudinale (74) ainsi qu'une deuxième arête de délimitation longitudinale (75), tandis que la largeur du moule veiné de sertissage (74) est choisie de telle sorte, que le moule veiné de sertissage (46) est insérable sans jeu dans le puits de logement (56), tandis que les arêtes de délimitation longitudinales (74, 75) se trouvent chaque fois placées en face des côtés intérieurs des brides de branche (52, 53) de la pièce de logement (50).

20. Dispositif d'outil de sertissage levage selon une ou plusieurs des revendications précédentes,
**caractérisé en ce que** le moule veiné de sertissage (46) présente à peu près dans son tiers supérieur, un creux de fente (77) qui s'étend depuis la deuxième arête de délimitation longitudinale (75) sur une certaine longueur en direction du plan médian longitudinal du moule veiné de sertissage (46) et celle-ci présente une surface supérieure de délimitation (78) et une surface inférieure de délimitation (79), qui sont éloignées l'une de l'autre de telle sorte que le verrou de sûreté (64) de forme parallélépipédique est guidé sans jeu ou presque sans jeu.

21. Dispositif d'outil de sertissage levage selon une ou plusieurs des revendications précédentes,
**caractérisé en ce que** l'extracteur (47) est façonné plat, en forme de plaque rectangulaire et présente une arête frontale supérieure (80), une arête frontale inférieure (81) ainsi que deux arêtes longitudinales (82, 83) et dans sa projection en largeur est réalisé légèrement plus étroit que le moule veiné de sertissage (46), tandis que dans le secteur angulaire entre l'arête frontale supérieure (80) et les arêtes longitudinales (82, 83), l'extracteur (47) présente des creux en forme de L (85), de sorte qu'il forme une languette d'actionnement (86) et l'extracteur (47) dans le quart supérieur présente un creux (87) qui s'étend depuis l'arête longitudinale (83) jusqu'au milieu longitudinal de l'extracteur, de telle sorte que l'extracteur (47) avec du jeu, en particulier environ 3 mm, est retenu dans son sens longitudinal par le verrou (64).

22. Dispositif d'outil de sertissage levage selon une ou plusieurs des revendications précédentes,
**caractérisé en ce que** le moule d'isolation de sertissage (48) est façonné en forme de plaque plate avec une arête frontale supérieure (90), une arête frontale inférieure (91) ainsi que deux arêtes longitudinales (92, 93) et qu'il est insérable sans jeu dans le puits de logement (56), tandis que ce dernier présente sur sa deuxième arête longitudinale (93) un creux de fente (95) qui s'étend depuis la deuxième arête longitudinale (93), légèrement en direction du milieu longitudinal du moule d'isolation de sertissage (48), tandis que le creux de fente (95) est façonné de manière agrandie par rapport au creux de fente (77), de sorte que le moule d'isolation de sertissage (48), avec un jeu longitudinal, est fixable dans le puits de logement (56).

23. Dispositif d'outil de sertissage levage selon une ou plusieurs des revendications précédentes,
**caractérisé en ce que** sur une face plate (98), le moule d'isolation de sertissage (48) présente sur la totalité de son allongement longitudinal une rainure plate (99), dans laquelle l'extracteur (47) est insérable et où il est retenu de manière mobile dans le sens longitudinal, tandis que la profondeur de la rainure plate (99) correspond à l'épaisseur du matériau de l'extracteur (47) ou est légèrement plus grande.

24. Dispositif d'outil de sertissage levage selon une ou plusieurs des revendications précédentes,
**caractérisé en ce que** le marteau est façonné plat, en forme de plaque rectangulaire avec un bord supérieur d'attaque (100), un bord inférieur d'attaque (101) ainsi que deux arêtes longitudinales (102) et (103), et insérable sans jeu ou avec un faible jeu dans le puits de logement (56), tandis que sur le bord inférieur d'attaque (101) du marteau est prévu un creux d'encoche (104), de sorte que deux surfaces frontales de marteau (105) sont façonnées à partir du bord inférieur d'attaque (101).

25. Dispositif d'outil de sertissage levage selon une ou plusieurs des revendications précédentes,
**caractérisé en ce que** le marteau (49), environ au-dessus de la moitié supérieure d'une face plate (106) formant une surface étagée (107), est façonné avec des parois plus fines, et le marteau (49), dans son quart supérieur, comporte un creux de fente (108) qui s'étend depuis la deuxième arête longitudinale (103) en direction du milieu longitudinal du marteau (49) avec une arête supérieure de limitation (109) et une arête inférieure de limitation (110), qui est plus grande que le creux de fente (77) du moule veiné de sertissage (46).

26. Dispositif d'outil de sertissage levage selon une ou plusieurs des revendications précédentes,
**caractérisé en ce que** le module de la partie inférieure d'outil (9) est façonné à la manière d'une cassette enfichable avec un corps de base de cassette, tandis que le corps de base de cassette est agencé en deux parties constituées d'une plaque de base (120) et d'un listel de guidage (121) et la plaque de base (120) est façonnée substantiellement en forme de plaque plate, avec une face supérieure à deux étages (123), une face inférieure plane (124), une première arête latérale (125) et une deuxième arête latérale (126) ainsi qu'un premier arête frontale libre (127) et une deuxième arête frontale (128) située à l'opposé, tandis que la face supérieure étagée (123) en partant de l'arête frontale libre (127) forme un premier étage (129) et un deuxième étage (130) avec une surface de butée (131), tandis que le premier étage (129) présente un chanfrein d'insertion (132).

27. Dispositif d'outil de sertissage levage selon une ou plusieurs des revendications précédentes,
**caractérisé en ce que** le listel de guidage (121) est placé contre la deuxième arête latérale (126), dont la face supérieure (135) suit le contour de la face supérieure (123) et dont l'allongement longitudinal correspond à l'allongement longitudinal de la plaque de base (120), tandis que le listel de guidage (121) présente une arête latérale libre (136), qui est disposée parallèlement à la première arête latérale (125) de la plaque de base (120), tandis que l'intervalle entre la première arête latérale (125) et l'arête latérale libre (136) correspond à l'intervalle des arêtes latérales d'encoches (18) de la rainure plate (16) dans la plaque de fondement (3), de sorte que le corps de base de cassette est insérable sans jeu latéral dans la rainure plate (16).

28. Dispositif d'outil de sertissage levage selon une ou plusieurs des revendications précédentes,
**caractérisé en ce que** dans le secteur situé entre le premier étage (129) et le deuxième étage (130), environ au milieu transversalement relativement du corps de base de cassette, est aménagé un creux en forme de trou longitudinal (137) qui s'étend horizontalement dans la plaque de base (130), dans laquelle le cliquet d'enclenchement (122) est logé sur ressorts de manière pivotante, autour d'un axe (138) disposé au voisinage du premier étage (129), tandis que le cliquet d'enclenchement (122) présente une surface de glissement (139) et une arête de rainure (140), qui renvoie à la surface de butée (131).

29. Dispositif d'outil de sertissage levage selon une ou plusieurs des revendications précédentes,
**caractérisé en ce que** dans le secteur situé entre le deuxième étage (130) et la deuxième arête frontale (128) dans la face supérieure (123) est aménagé un creux en forme de L (142), en élévation, limité par une face intérieure (136a) du listel de guidage (121), de sorte qu'un creux en forme de L à peu près carré est façonné dans le corps de base de cassette, tandis qu'un raccord (143) mécaniquement mobile en direction horizontale du corps de base de cassette est logé dans le creux (142), raccord qui est fixable contre la face intérieure (136a) au moyen d'une vis (143a).

30. Dispositif d'outil de sertissage levage selon une ou plusieurs des revendications précédentes,
**caractérisé en ce que** le raccord (143) a la forme d'une plaque et présente sur sa face intérieure (136a) un listel de protection anti-torsion (143c), qui se met en prise dans un creux en forme de L (143d) et dans un listel de guidage (121) correspondants.

31. Dispositif d'outil de sertissage levage selon une ou plusieurs des revendications précédentes,
**caractérisé en ce que** le raccord (143) présente un creux (144), dans lequel est logée une installation de support (145), façonnée substantiellement en forme de L, qui présente une branche à douille (146) et une branche de support (147), tandis que la face supérieure de la branche de support (147) sert de surface de support au secteur d'établissement du contact d'un élément de contact de sertissage.

32. Dispositif d'outil de sertissage levage selon une ou plusieurs des revendications précédentes,
**caractérisé en ce que** une partie inférieure d'outil (150) qui correspond au moule veiné de sertissage (46) et au moule d'isolation de sertissage (91) est logée dans le creux (142) contre le raccord (143) sur sa face avant (143b) façonnée de manière étagée avec une mesure adaptée, et est équipée d'une zone de support pour le sertissage veiné et le sertissage d'isolation d'un élément de contact de sertissage, tandis que la partie inférieure d'outil (150) présente une face arrière étagée correspondant à la face avant étagée (143b), de sorte que la partie inférieure d'outil (150), de manière positionnée, est placée à l'opposé de la face intérieure (136a), de manière définie.

33. Dispositif d'outil de sertissage levage selon une ou plusieurs des revendications précédentes,
**caractérisé en ce que** sur sa face avant, en isolant un guide-lame (152), le creux (142) est fixé, c'est-à-dire vissé, contre la deuxième arête frontale (128), au moyen des vis (152a), tandis que le guide-lame (152) loge, en quelque sorte au milieu transversalement dans le sens de travail (5), un emporte-pièce (153) mobile commandé par ressort.

34. Dispositif d'outil de sertissage levage selon une ou plusieurs des revendications précédentes,
**caractérisé en ce que** l'emporte-pièce (153) présente une première arête centrale (154) qui agit conjointement à une contre-arête centrale correspondante (155) sur la partie inférieure d'outil (150) et une deuxième arête centrale (156) qui agit conjointement à une contre-arête centrale correspondante (157) sur le guide-lame (152).

35. Dispositif d'outil de sertissage levage selon une ou plusieurs des revendications précédentes,
**caractérisé en ce que** l'emporte-pièce (153) comporte, sur sa face supérieure, en tant que surface d'actionnement, une face frontale d'actionnement (158) correspondant à la surface frontale de marteau (105) du marteau (49).

36. Dispositif d'outil de sertissage levage selon une ou plusieurs des revendications précédentes,
**caractérisé en ce que** la tête d'outil (6) présente un élément de support (160) substantiellement parallélépipédique, avec une face frontale supérieure (161), une face frontale inférieure (162), une première face plate (163) tournée vers l'avant de l'outil (24) de l'élément de support (4), une deuxième face plate (164) en sens opposé de la précédente, ainsi que deux surfaces latérales (165), tandis que dans le secteur de la moitié supérieure de l'élément de support (160), dans le sens de travail (5), partent parallèlement l'une par rapport à l'autre depuis la deuxième face plate (164) verticalement éloignée, des brides (166, 167) qui rejoignent les surfaces latérales par la partie extérieure en affleurant, se ferment du côté supérieur sur la première face frontale (61) en affleurant et présentent sur la face inférieure des arêtes frontales (168), qui sont disposées à angle droit par rapport à la deuxième face plate (164), tandis que les brides (166, 167) avec leurs faces intérieures (169, 170) limitent une rainure (171) en forme de U en coupe transversale qui évolue verticalement et dont le fond de rainure (172) évolue parallèlement à la deuxième face plate (164) en dépassant légèrement au-dessus de celle-ci.

37. Dispositif d'outil de sertissage levage selon une ou plusieurs des revendications précédentes,
**caractérisé en ce que** les brides (166, 167) s'avancent verticalement au centre en s'éloignant des arêtes frontales (173, 174), présentent des creux de rainure (175) (176) en forme de U en coupe transversale et alignés les uns par rapport aux autres, qui chaque fois sont limités par une arête de limitation supérieure (177) et une arête de limitation inférieure (178) qui passe parallèlement à la précédente, ainsi que par un fond de rainure (179).

38. Dispositif d'outil de sertissage levage selon une ou plusieurs des revendications précédentes,
**caractérisé en ce que** entre le creux de rainure (175) de la première bride (166) et son arête frontale inférieure (168) depuis l'arête frontale (173) un évidement ouvert est aménagé dans l'espace intérieur de la rainure (171) qui en coupe transversale a la forme d'un grand demi-cercle, et le fond de cet évidement se trouve légèrement éloigné par rapport au fond de la rainure (172).

39. Dispositif d'outil de sertissage levage selon une ou plusieurs des revendications précédentes,
**caractérisé en ce que** contre la première face plate (163) située à l'arrière, sur la totalité de l'allongement vertical longitudinal de l'élément de support (160), une plaque de guidage (184) est placée et fixée, qui fait légèrement saillie latéralement au-dessus de l'élément de support (160), de sorte que des brides de glissement (185, 186) sont façonnées, avec lesquelles la tête d'outil (16) est verticalement insérable de manière mécaniquement mobile dans la rainure de guidage limitée par la rainure plate (27) et la plaques à nervures (30).

40. Dispositif d'outil de sertissage levage selon une ou plusieurs des revendications précédentes,
**caractérisé en ce que** sur la face supérieure, au voisinage du fond de rainure (172), l'élément de support (160) présente un perçage à trous borgnes (187), pour loger une installation de réglage (188) pour le moule veiné de sertissage (46), tandis que l'installation de réglage (188) présente un axe embrochable (189), et fixé à l'une de ses extrémités, un viseur en forme de rondelle circulaire (190), tandis que le viseur (190) présente sur son périmètre, sortant radialement, une bride de butée, disposée à la manière d'un pas de vis, avec sur sa face inférieure une surface de butée (192) et une échelle de réglage.

41. Dispositif d'outil de sertissage levage selon une ou plusieurs des revendications précédentes,
**caractérisé en ce que** sur la deuxième arête frontale (162) de la face inférieure, sur l'ensemble de l'allongement transversal de l'élément de support (160), est aménagé une rainure de positionnement (195) en forme de U en coupe transversale dans laquelle est placé un raccord (196) substantiellement en forme de L, avec une branche de jonction (197) orientée verticalement pour fixer une crémaillère (198) et une bride de renfort (199) pour renforcer l'élément de support (160), tandis que la bride de renfort horizontale (199) présente un creux de tenon (200), dans lequel est placée un bouton de verrouillage/déverrouillage (201).

42. Dispositif d'outil de sertissage levage selon une ou plusieurs des revendications précédentes,
**caractérisé en ce que** le bouton de verrouillage/déverrouillage (201) présente une bride de guidage (202), une bride de butée (203) de celle-ci orientée vers le bas à une extrémité, sortant latéralement jusqu'à l'extrémité, et à l'autre extrémité une languette d'actionnement (204), et est placé dans le tenon (200) commandé par ressort, tandis qu'un ressort à pression (205) s'appuie à une extrémité sur la bride de butée (203) et à l'autre extrémité par exemple sur la plaque de guidage (184).

43. Dispositif d'outil de sertissage levage selon une ou plusieurs des revendications précédentes,
**caractérisé en ce que** dans le secteur angulaire situé entre la deuxième face plate (164) et les surfaces latérales (165) est fixé chaque fois un pendant de verrouillage (210), par exemple goujonné et vissé, qui a la forme d'un L en coupe transversale et se compose d'une plaque de fixation (211) et chaque fois de deux brides de fermeture (212) partant de celle-ci à angle droit, tandis que les brides de fermeture (212) s'étendent parallèlement, en s'éloignant de la deuxième face plate (164) et présentent par rapport à celle-ci un intervalle qui correspond à l'épaisseur de la plaque de fermeture (55), de sorte qu'est façonnée une rainure de contre-guidage qui correspond à la rainure de guidage (57) du module de la partie supérieure d'outil (7).

44. Dispositif d'outil de sertissage levage selon une ou plusieurs des revendications précédentes,
**caractérisé en ce que** les brides de fermeture (212) des pendants de verrouillage (210) sont disposés verticalement chaque fois à intervalle l'un de l'autre, intervalle qui correspond à l'avancement vertical des brides supérieures de fermeture (60) de la plaque de fermeture (55) du module de la partie supérieure d'outil (7).

45. Dispositif d'outil de sertissage levage selon une ou plusieurs des revendications précédentes,
**caractérisé en ce que** dans la rainure (171) en provenance du fond de rainure (172) sont placés une première pièce d'appui (220) pour actionner le moule veiné de sertissage (46), un levier d'actionnement (221) logé de manière pivotante pour actionner l'extracteur (47) et une deuxième pièce d'appui (222) pour actionner le moule d'isolation de sertissage (48) et le marteau (49).

46. Dispositif d'outil de sertissage levage selon une ou plusieurs des revendications précédentes,
**caractérisé en ce que** la première pièce d'appui (220) est façonnée en forme de plaque plate avec une première face plate (225), une deuxième face plate (226), deux arêtes latérales (227), une arête frontale inférieure d'actionnement (228) et présente à l'extrémité opposée à l'arête d'actionnement (228) une bride de butée (229) avec sur la face supérieure une élévation (230) qui s'avance légèrement en s'éloignant de la première face plate (225), tandis que la première pièce d'appui (220) est placée dans la rainure (171) de manière mobile longitudinalement, au-dessus des arêtes latérales (227) sans jeu ou presque sans jeu.

47. Dispositif d'outil de sertissage levage selon une ou plusieurs des revendications précédentes,
**caractérisé en ce que** le levier d'actionnement (221) est façonné en forme de plaque, avec une plaque articulée (231) en forme de rondelle sphérique correspondant au creux (181), et un bras (232) modelé dessus qui se dresse à l'intérieur de la rainure (171), tandis que le bras (232) est façonné en pointe à son extrémité libre avec une surface d'actionnement (235) diagonale ou convexe, et présente sur son arête périphérique supérieure un évidement en forme de U (236) et à l'opposé de celui-ci sur l'arête périphérique inférieure un taquet circulaire (237).

48. Dispositif d'outil de sertissage levage selon une ou plusieurs des revendications précédentes,
**caractérisé en ce que** à peu près perpendiculairement à la surface d'actionnement (235) du levier d'actionnement (221) environ à hauteur du creux de rainure (176), pénètre un perçage diagonal (238) dans lequel est placé une goupille d'actionnement forcé (239), qui par son extrémité libre fait légèrement saillie au-dessus des surfaces latérales (165) lorsque le levier d'actionnement (221) est disposé dans une position de pivotement orientée vers le haut face à la position de pivotement limite inférieure.

49. Dispositif d'outil de sertissage levage selon une ou plusieurs des revendications précédentes,
**caractérisé en ce que** la deuxième pièce d'appui (222) est substantiellement façonnée en forme de parallélépipède, avec une première face plate (240), une deuxième face plate (241), des arêtes latérales (242), une arête frontale supérieure (243) et une arête frontale inférieure (244), tandis que la deuxième face plate (241) présente une rainure en forme de clavette (245) avec une arête de limitation horizontale supérieure (246) et une arête de limitation diagonale inférieure (247) pour loger une clavette de serrage (248) et que la face plate (240) située à l'arrière de la pièce d'appui (222) présente une illustration de rainure croisée avec une large rainure horizontale (250) et une étroite rainure verticale (251) qui passe centrée verticalement, ainsi qu'une large rainure verticale (251a) qui passe centrée verticalement au-dessous.

50. Dispositif d'outil de sertissage levage selon une ou plusieurs des revendications précédentes,
**caractérisé en ce que** l'illustration de rainure croisée présente une profondeur qui correspond environ à l'épaisseur du matériau du levier d'actionnement (221) et qu'elle est disposée de telle sorte que le bras (232) est librement pivotant, tandis que dans l'étroite rainure verticale (251) est inséré un ressort à pression (252), qui s'appuie à une extrémité sur le secteur d'extrémité supérieur de la rainure verticale (252) et à l'autre extrémité sur le creux (181) du levier d'actionnement (221) en le comprimant ainsi dans sa position de pivotement limite inférieure.

51. Dispositif d'outil de sertissage levage selon une ou plusieurs des revendications précédentes,
**caractérisé en ce que** la clavette de serrage (248) est façonnée en forme de plaque avec une arête supérieure horizontale (260), une arête inférieure diagonale (261), une arête frontale étroite (262) à l'extrémité effilée de la clavette de serrage (248) et une arête frontale large (263) à l'extrémité élargie de la clavette de serrage (248), tandis que la clavette de serrage (248) est placée dans la rainure de clavette (245) et fait chaque fois légèrement saillie latéralement au-dessus de la deuxième pièce d'appui (222), de sorte que l'extrémité effilée s'enfonce chaque fois légèrement dans le creux de rainure (176) et l'extrémité élargie dans le creux de rainure (175).

52. Dispositif d'outil de sertissage levage selon une ou plusieurs des revendications précédentes,
**caractérisé en ce que** dans le secteur de l'extrémité élargie, la clavette de serrage (248) présente un perçage horizontal dans lequel est placée une goupille d'actionnement (265) qui se dresse légèrement éloignée de la clavette de serrage (248), tandis que la goupille (265) se dresse avec son extrémité libre dans la rainure hélicoïdale d'une roue de serrage (266) qui est logée de manière pivotante autour d'un axe horizontal (267) de sorte que par l'actionnement tournant de la roue de serrage (266), la clavette de serrage (248) se trouve être coulissante dans les deux sens et par conséquent réglable en fonction de la position de la clavette de serrage (248) dans la rainure de clavette (245) de la deuxième pièce d'appui (222) dont la butée supérieure verticale est variable.

53. Dispositif d'outil de sertissage levage selon une ou plusieurs des revendications précédentes,
**caractérisé en ce que** un couvercle (268) est placé contre les bords d'attaque (173, 174) et verrouille la face avant de la rainure (171) et est fixé au moyen de vis qui se mettent en prise avec les taraudages (180), tandis qu'environ au qui se mettent en prise avec les taraudages (180), tandis qu'environ au centre du couvercle (268) un perçage (269) est aménagé, qui reçoit un boulon (non représenté), sur lequel la roue de serrage (266) est logée horizontalement autour de l'axe horizontal (267).

54. Dispositif d'outil de sertissage levage selon une ou plusieurs des revendications précédentes,
**caractérisé en ce que** une plaque d'appui (270) est placée contre l'arête frontale inférieure (244) de la deuxième pièce d'appui (222) et fixée avec une vis (271), tandis que la plaque d'appui (270) présente une arête longitudinale (272) qui est dirigée vers le fond de rainure (172), une arête longitudinale (273) située à l'opposé et deux arêtes frontales (274) qui verrouillent chaque fois en affleurant avec les arêtes latérales (242) de la pièce d'appui (222).

55. Dispositif d'outil de sertissage levage selon une ou plusieurs des revendications précédentes,
**caractérisé en ce que** l'arête longitudinale (272) présente chaque fois à l'extérieur deux porte-à-faux, de sorte qu'entre les porte-à-faux (275) limités par l'arête longitudinale (272), une rainure est constituée pour la languette d'actionnement (86) de l'extracteur (47).

56. Dispositif d'outil de sertissage levage selon une ou plusieurs des revendications précédentes,
**caractérisé en ce que** l'arête de rainure (140) est façonnée comme une surface de segment d'enveloppe cylindrique cintrée avec un rayon de courbure R, tandis que l'essieu médian (300) du cylindre correspondant, relatif à l'axe de pivotement (138) du cliquet d'enclenchement (122), est disposé de manière excentrique en déport vers le bas, en particulier de manière excentrique relativement à la surface de glissement (139).
